# EUROPÄISCHE PATENTSCHRIFT

(11) **EP 3 260 776 B1**
(45) Veröffentlichungstag und Bekanntmachung des Hinweises auf die Patenterteilung: **15.05.2019**
(21) Anmeldenummer: 16175167.2
(22) Anmeldetag: 20.06.2016
(51) Int. Cl.: F23J 15/04, F23J 15/00, F23J 7/00

(54) **LANZENSYSTEM, KESSEL ENTHALTEND LANZENSYSTEM UND VERFAHREN ZUR NOX-REDUKTION**
LANCE SYSTEM, BOILER- CONTAINING LANCE SYSTEM AND METHOD FOR REDUCING NOX
SYSTÈME DE LANCE, CITERNE COMPRENANT UN SYSTÈME DE LANCE ET PROCÉDÉ DE RÉDUCTION DE NOX

(43) Veröffentlichungstag der Anmeldung: 27.12.2017
(73) Patentinhaber: Steinmüller Engineering GmbH, 51643 Gummersbach (DE)
(72) Erfinder: Hamel, Stefan, Dr., 57482 Wenden (DE)
(74) Vertreter: Godemeyer Blum Lenze Patentanwälte Partnerschaft mbB - werkpatent

(56) Entgegenhaltungen:
- EP-A1- 0 440 604
- EP-A1- 2 962 743
- EP-A2- 1 890 081
- US-A- 5 281 403
- US-A1- 2008 276 842

## Beschreibung

Die vorliegende Erfindung betrifft ein Lanzensystem, eine Kesselanlage enthaltend das Lanzensystem und ein Verfahren zur NOx-Reduktion.

### Technisches Gebiet

Bei der Verbrennung von Kohlenstoff-haltigen Materialien und fossilen Brennstoffen beispielsweise in Müllverbrennungsanlagen oder Anlagen zur Dampferzeugung entstehen Stickstoffoxide (NOₓ). Entsprechend den gesetzlichen Vorgaben müssen Maßnahmen zur Steuerung des Verbrennungsprozesses bzw. zur Reinigung von Rauchgasen bzw. Verbrennungsgasen etabliert werden, so dass nur wenig NOₓ entsteht bzw. in Verbrennungsgasen vorhandenes NOx verringert wird, um den Eintrag in die Atmosphäre zu reduzieren.

Die Bildung von NOₓ unterliegt komplexen Reaktionsmechanismen, wobei die wichtigsten NOₓ-Quellen die Oxidation des Stickstoffs der Verbrennungsluft (thermisches NOₓ) und die Oxidation des Brennstoffstickstoffs (Brennstoff-NOₓ) sind.

Thermisches NOₓ entsteht im Wesentlichen bei Temperaturen, die größer sind als etwa 1200°C bis 1500°C, weil erst bei diesen Temperaturen der in der Luft vorhandene molekulare Sauerstoff merklich in atomaren Sauerstoff (thermische Oxidation) übergeht und sich mit dem Stickstoff der Luft verbindet. Die Bildungsrate des thermischen NOₓ hängt exponentiell von der Temperatur ab und ist proportional zur Sauerstoffkonzentration.

Die im Brennstoff enthaltenen primären Stickstoffverbindungen zerfallen zunächst in sekundäre Stickstoffverbindungen (einfache Amine und Cyanide), die im Verlauf der Verbrennung konkurrierend entweder zu NOₓ oder zu N₂ umgewandelt werden. Bei Sauerstoffmangel wird die Bildung von N₂ bevorzugt bzw. die NOₓ-Bildung unterdrückt oder sogar rückgängig gemacht. Die Bildung von Brennstoff NOₓ ist nur wenig temperaturabhängig und läuft auch bei niedrigen Temperaturen ab.

Die Reduktion von NOx wird im Stand der Technik mittels Primärmaßnahmen wie die Luftstufung am Brenner und über der Feuerraumhöhe durchgeführt. Die Luftstufung über der Feuerraumhöhe wird so ausgeführt, dass der Brennergürtelbereich meist unterstöchiometrisch betrieben wird. So erhalten die Brenner nur einen Teil der zur vollständigen Verbrennung notwendigen Luftmenge. Die zum Ausbrand benötigte verbleibende Luft (=ABL = Ausbrandluft) wird dann in der Regel mit deutlichem Abstand oberhalb des Brennergürtels zugegeben. Diese Vorgehensweise wird als OFA-Verfahren (Over-Fire-Air) bezeichnet. Die Zugabe erfolgt mittels sogenannter ABL-Düsen. Die zwei grundsätzlichen Typen von ABL-Düsen sind Wanddüsen und ABL-Lanzen.

Die Wanddüsen werden je nach Feuerungssystem und Feuerraumgeometrie auf einer Wand, zwei Wänden oder auch auf allen vier Wänden installiert. Ebenso ist es im Stand der Technik üblich, die Ausbrandluft über mehrere Ebenen auf unterschiedlichen Höhen des Feuerraums zuzugeben. Ziel dabei ist es eine möglichst gute Vermischung zwischen dem aufsteigendem Rauchgas und der über die ABL-Düsen zugegebenen Ausbrandluft zu erreichen. Aufgrund des unterstöchiometrischen Betriebs des Brennergürtelbereichs sind im Rauchgas noch unverbrannte Bestandteile, wie beispielsweise Kohlenmonoxid aber auch Kokspartikel usw., enthalten, die mittels der Luftzugabe umgesetzt werden sollen.

Die Gestaltung der Düsen bezüglich Eindüswinkel und Impulsstrom (= Massenstrom [Luft] x Geschwindigkeit) erfordert genaue Kenntnis der Feuerraumströmung, um optimale Ergebnisse zu erzielen.

Die zweite grundsätzliche Vorrichtung zur Eindüsung der benötigten Verbrennungsluft sind sogenannte Lanzen. Diese ragen in den Feuerraum bzw. Kessel hinein und geben über eine Vielzahl von kleinen Düsen über der Lanzenlänge verteilt die Luft in das Rauchgas ab. Durch Anordnung von mehreren Lanzen und der Vielzahl von Düsen pro Lanzensystem wird eine gleichmäßige Verteilung der Ausbrandluft über die Querschnittsfläche erreicht.

Diese Lanzen werden auch oftmals im Bereich innerhalb der ersten Heizflächen angebracht, die dem Feuerraum nachgeschaltet sind. Dies bietet den praktischen Vorteil, dass die Lanzen dann keine freitragenden Elemente mehr darstellen, sondern auf den Heizflächenpaketen abgelegt werden können. Eine statische Auslegung ist somit erheblich vereinfacht.

Bei der Anordnung der Lanzen ist, wie bei den ABL-Düsen auch, zu beachten, wie die Rauchgasströmung sich ausbildet und in welchem Temperaturbereich die Eindüsung erfolgt. Eine Umsetzung von Kohlenmonoxid erfordert eine Kombination aus Verweilzeit und Temperatur.

Um die Effektivität zu erhöhen werden oft ABL-Wanddüsen in ggf. mehreren Ebenen und zum Beispiel als in Rauchgasrichtung letzte Stufe ausgeführte Lanzen kombiniert.

Die Anwendung der beschriebenen ABL-Lanzen ist zum Beispiel in Pinkert et al. 2011 als Bestandteil der Feuerraumluftstufung dargestellt (Pinkert et al.. "Modernisierung der 360 MWel-Blöcke mit Braunkohlefeuerung im Kraftwerk Betchatöw", Kraftwerkstechnisches Kolloquium Dresden, 2011).

### Anwendung SNCR als Sekundärmaßnahme zur Stickoxidreduktion

Die Erfindung betrifft ein Verfahren zur Reduktion unerwünschter Substanzen durch Eindüsen eines Reaktionsmittels in ein Rauchgas eines Dampferzeugers, bei dem das Reaktionsmittel mittels Lanzen in den Feuerraum des Dampferzeugers eingedüst wird. Weiterhin betrifft die Erfindung eine Lanze bzw. ein Lanzensystem für das Eindüsen von Reaktionsmittel in einen Feuerraum eines Dampferzeugers zur Reduktion unerwünschter Substanzen im Rauchgas. Zudem betrifft die Erfindung auch einen Feuerraum eines Dampferzeugers mit einer solchen Vorrichtung.

Es sind bereits Verfahren und Vorrichtungen der zuvor genannten Art bekannt. Bei den Reaktionsmitteln handelt es sich beispielsweise um Ammoniak und/oder Harnstoff, welche den Anteil an Stickoxiden im Rauchgas mindern können. Entsprechende Verfahren werden als selektive nichtkatalytische Reduktion (SNCR; selective noncatalytic reduction) bezeichnet. Bei der selektiven nichtkatalytischen Reduktion (SNCR) von Stickoxiden werden Reduktionsmittel in wässriger Lösung (typischerweise Ammoniakwasser, Harnstoff) oder gasförmig (Ammoniak) in die heißen Rauchgase einer Verbrennungsanlage eingedüst. Durch die Reaktion des Reduktionsmittels mit Stickoxid und Sauerstoff entstehen molekularer Stickstoff, Wasser und Kohlendioxid. Dabei läuft beispielsweise für Ammoniak oder Harnstoff als Reduktionsmittel die folgende vereinfacht dargestellte Reaktion ab:

4NH₃ + 4NO + O₂ → 4N₂ + 6H₂O

NH₂CONH₂ + 2NO + 1/2O₂ → 2N₂ + CO₂ + 2H₂O

Der optimale Temperaturbereich zum Ablauf der beschriebenen Reaktionen liegt abhängig von der Rauchgaszusammensetzung zwischen 900 und 1100 °C.

Eine der Hauptproblematiken der SNCR-Technologie ist es, das Reduktionsmittel in das Rauchgas im richtigen Temperaturfenster einzumischen. Grundsätzlich wird die SNCR-Technologie erfolgreich bei kleinen und mittleren Kesseln und insbesondere auch in Abfallverbrennungsanlagen angewendet. Hier existiert neben kleinen Querschnitten auch oftmals der Vorteil, dass nach der Verbrennung bis Eintritt in die ersten konvektiven Heizflächen das Rauchgas durch ein oder zwei sogenannte Leerzüge geführt wird. Dabei gibt das Rauchgas bereits Energie an die Wände dieser Leerzüge ab und erreicht vor Eintritt in die konvektiven Heizflächen bereits eine so niedrige Temperatur, um zum Beispiel Korrosionsproblemen in den Heizflächen vorzubeugen (z.B. in Biomasse-, Altholz- und Abfallverbrennungskesseln). Im Umkehrschluss bedeutet dies oftmals, dass das für die SNCR-Technologie relevante Temperaturfenster innerhalb der Leerzüge erreicht wird. Zusammen mit den vergleichsweise geringen Abmessungen ist daher hier die SNCR-Technologie effektiv und optimiert anwendbar.

Dagegen ergeben sich bei der Anwendung der SNCR-Technologie in Großkraftwerken eine Reihe von zusätzlichen Problemen, wie folgt.

### Dimension der Feuerraumquerschnitte

Zum einen erschweren die großen Abmessungen eine Vermischung des Reduktionsmittels über den Querschnitt. Die Einmischung von Ausbrandluft, mit im Vergleich zur SNCR großen Mengen und daher hohen die Vermischung unterstützenden Impulsströmen über die großen Querschnitte, bereitet Probleme und ist Gegenstand intensiver Optimierungen.

### Temperaturverlauf im Großkraftwerkskessel mit einer Staubfeuerung:

Bei der Auslegung von Feuerräumen (Staubfeuerung) für die Verbrennung von verschiedenen festen Brennstoffen ist eine führende Größe die Feuerraumendtemperatur (= FEGT = Furnace Exit Gas Temperature). Diese Temperatur gibt die Rauchgastemperatur bei Verlassen des Feuerraums und bei Eintritt in die konvektiven Heizflächen an und sie richtet sich meist nach dem Ascheerweichungsverhalten der eingesetzten Brennstoffe. Ziel ist es, die FEGT unter dem Ascherweichungspunkt zu halten, um ein Verschmutzen der konvektiven Heizflächen zu minimieren. Diese Temperaturen hängen von den eingesetzten Brennstoffen ab, liegen bei Braunkohlen aber typischerweise im Bereich 1050 bis 1150°C, bei Steinkohlen typischerweise im Bereich 1000 bis 1300°C, bei auf holzartige Biomasse umgerüsteten Großkessel im Bereich 1000 bis 1100°C. Das bedeutet für die Anwendung der SNCR-Technologie, dass das optimale Temperaturfenster oft nicht im Bereich des leeren Feuerraums liegt, sondern erst innerhalb der Heizflächenpakete erreicht wird. Hier ist eine Eindüsung problematisch. Einerseits dürfen die Heizflächenrohre nicht vom kalten eingedüsten Reduktionsmittel getroffen werden, andererseits ist aber ein großer Mischimpuls erforderlich, da die Abstände und damit die Verweilzeiten zwischen den Heizflächenpaketen gering ist. Dazu kommt, dass durch die Heizflächenpakete der Abbau der Rauchgastemperatur rasch erfolgt, wodurch die Verweilzeit im Rauchgas für den optimalen Reaktionsablauf begrenzt ist.

Der Temperaturverlauf im Feuerraum wird zusätzlich durch eine Vielzahl von Feuerungstypen und Kesselgeometrien beeinflusst.

### Feuerraum- und Kesselgeometrie

In Großkraftwerken kommen eine Vielzahl von Staubfeuerungsvarianten zum Einsatz, wie zum Beispiel die Frontfeuerung, Gegenfeuerung, Allwandfeuerung, Eckenfeuerung, Tangentialfeuerungen, die mit Drall- oder Strahlbrennern ausgeführt werden. Dazu kommen Kesselgeometrien wie Turm- oder Zweizugkessel, in denen wiederum eine Vielzahl von Anordnungen der Heizflächen bekannt ist. Neben des Abbaus der Rauchgastemperatur in Strömungsrichtung sind auch Temperaturverteilungen quer zur Hauptströmungsrichtung zu beachten, wie sie besonders ausgeprägt zum Beispiel in Zweizugkesseln aufgrund der Strömungsführung auftreten können.

Die DE 44 34 943 C2 beschreibt die Eindüsung des Reduktionsmittels mittels Zweistoffdüsen unter gleichzeitiger Messung des Temperaturprofils des Kessels und der Eindüsebene, wobei auch das optimale Temperaturfenster ermittelt wird. Durch Veränderung der Position und des Winkels der Düsen können diese auf das optimale Temperaturfenster ausgerichtet werden.

Die DE 10 2008 004 008 A1 offenbart die direkte Zerstäubung von wässrigem Reduktionsmittel in das Rauchgas.

Die EP 0 530 255 B1 (DE000069120812T2) offenbart eine Einspritzung eines NOx-reduzierenden Gemischs aus Flüssigkeit und Gas in das Rauchgas innerhalb eines für die Reaktion optimalen Temperaturfensters, wobei das Gemisch in Flüssigkeitströpfchen eingespritzt wird, die vor Auftreffen auf einer Fläche verdampft sind. In dem Dokument wird neben der Eindüsung in den Feuerraum auch die Anwendung des Eindüsungsverfahrens mittels einer zwischen Heizflächenpaketen platzierten Lanze beschrieben, die mit einer Vielzahl von Düsen ausgestattet ist, um eine gleichmäßige Verteilung über den Querschnitt in das Rauchgas zu erreichen. Nachteilig ist hierbei, dass die Eindüsung von Tröpfchen innerhalb der Heizflächenpakete das Risiko birgt, dass noch nicht vollständig verdampfte Tröpfchen auf die Heizflächenrohre gelangen. In diesem Fall ist dort aufgrund der lokalen Temperaturgradienten und der erosiven Wirkung je nach Geschwindigkeit der Tröpfchen mit eine langfristigen Schädigung zu rechnen. Selbst wenn die Auslegung korrekt erfolgt ist, sind diese Düsen dem Rauchgas mit Temperaturen im Bereich von 900°C bis 1050°C ausgesetzt, wobei die Rauchgase außerdem feste erosiv wirkende (Staub-, Kokspartikel) und korrosiv wirkende Substanzen enthalten (Schwefel-, Chlorhaltige Substanzen, Aschekomponenten). Die Düsen, die mittels Treibmittel eine Flüssigkeit in möglichst feinverteilte Tröpfchen zerstäuben, unterliegen dadurch einer Alterung. Dadurch bedingt kann im Laufe der Betriebszeit nicht ausgeschlossen werden, dass die Düsen nicht mehr wie im Neuzustand die optimale Tröpfchengrößen produzieren, sondern beispielsweise größere Tröpfchen, die die beschriebenen Probleme an den Heizflächenrohren verursachen können.

Die DE 197 81 750 T1 (WO 97/41947 A1) offenbart eine Injektionslanze zur Eindüsung von wasserfreiem NH₃ und Luft in einen Feuerraum. Die Lanze besteht aus drei Rohren, die ineinander liegend angeordnet sind, wobei das Ammoniak in das innenliegende Rohr gegeben wird, am inneren Ende in den Spalt zwischen innerem und mittlerem Rohr gelangt, dort auch mit der Luft zusammentrifft und mit dieser gemischt wird, die in den Spalt zwischen mittlerem und äußeren Rohr geleitet wird. Durch eine Vielzahl von Öffnungen strömt das Ammoniak/Luft-Gemisch vom Innenraum des mittleren Rohrs über radiale Kanäle, die den Spalt zwischen mittlerem und äußerem Rohr überbrücken, in das Rauchgas des Kessels.

Die DE 10 2010 050 334 A1 offenbart die Zerstäubung von flüssigem Reduktionsmittel in das Rauchgas, wobei die Tröpfchen vor etwaiger Wandberührung verdampft sind. Die beschriebene Vorrichtung sieht eine vertikale durch die Kesseldecke eingeführte Lanze vor, die am Ende horizontal oder in einem Winkel zur Waagerechten von -10 bis 60° zerstäubt.

Das Dokument DE 10 2004 026 697 A1 offenbart ein Verfahren zum Injizieren von Reduktionsmittel gemeinsam mit der Oberluft. Dazu wird ein Teil der Ausbrandluft mittels erster ABL-Düsen eingebracht in Strömungsrichtung wird ein weiterer Teil der Ausbandluft mit einer zweiten Düse eingebracht innerhalb dieser sich gleichzeitig die Injektionsdüse zum Einbringen von Stickoxid-Reduktionsmittel befindet.

Die DE 10 2012 110 962 A1 beschreibt die Eindüsung von Reduktionsmittel über an der Wand angebrachte Mehrstoffdüsen. Dabei kann beispielsweise auch prozesserforderliche Ausbrandluft als sogenanntes umhüllendes Medium verwendet werden, um das Reduktionsmittel anfangs vom Rauchgas abzuschirmen und gleichzeitig eine größere Eindringtiefe für vorzugsweise große Feuerraumabmessungen zu erreichen.

Die EP 2 962 743 A1 offenbart die Einbringung von Reduktionsmittel mit Regelventilen, einem Sensor zur Messung von NOx-Konzentrationen über dem Kesselquerschnitt und einer Steuerung, die die Menge des einzubringenden Reduktionsmittels regelt. Weiterhin wird die Verwendung von Lanzen zur Eindüsung des Reduktionsmittels beschrieben, in denen ein oder mehrere Injektoren für Reduktionsmittel eingeführt sind und diesen Lanzen zudem beispielsweise Ausbrandluft zugeführt wird. Hier wird insbesondere vorgeschlagen mehrere Injektoren mit unterschiedlicher Eindringtiefe in die Lanzen einzuführen, die dann anhand der vorliegenden Messdaten auch unterschiedliche Mengen an Reduktionsmittel in die Lanze eindüsen können. Da auch mehrere der Lanzen wiederum jeweils mit mehreren Reduktionsmittelinjektoren ausgestattet vorgesehen sind, kann der Kesselquerschnitt virtuell in Segmente unterteilt werden, die jeweils mit individuellen Reduktionsmittelmengen versorgt werden können. Die beschriebene Technologie der Reduktionsmittelzugabe über die ABL-Lanzen ermöglicht die Verteilung des Reduktionsmittels über den Querschnitt. Weiterhin kann die Menge des Reduktionsmittels in bestimmten Quadranten individuell gesteuert werden. Das erfolgt dadurch, dass die Reduktionsmittelinjektoren in unterschiedlichen Tiefen in die ABL-Lanze hineinragen. Dort eingedüst verlässt das Reduktionsmittel die Lanze durch die nächstgelegenen Austrittöffnungen der Lanze in das Rauchgas. Die Zerstäubung an den Austritten der Lanze beinhaltet die Gefahr, dass Tröpfchen aus der Lanze austreten.

Die US 5,342,592 offenbart eine Injektionslanze mit kompliziertem Aufbau enthaltend eine äußere röhrenförmige Ummantelung mit Kühlkreislauf. Diese äußere röhrenförmige Ummantelung weist eine Vielzahl von Öffnungen entlang des Mantels auf. Diese röhrenförmige Ummantelung besitzt zudem einen inneren Kanal in das eine Injektionslanze eingeschoben wird. Diese besteht wiederum aus einem inneren Rohr und einem äußeren Rohr, wobei ein Zwischenraum ausgebildet wird. Das Reduktionsmittel wird durch den Innenraum des inneren Rohrs geleitet und das Treibmittel durch den Zwischenraum. Das Reduktionsmittel gelangt vom Innenraum des inneren Rohrs und über vom inneren Rohr abzweigende Kanäle, die den Zwischenraum überbücken, direkt in den Rauchgasstrom. Das Treibmittel trifft an den Düsen, d.h. am Austritt der vom inneren Rohr abzweigenden Kanäle, vom Zwischenraum mit dem Reduktionsmittel zusammen und gelangt in den Rauchgasstrom.

Die US 2004/0201142 A1 offenbart eine Injektionslanze zum Eindüsen einer Mischung von Dampf und Ammoniakgas mit zwei ineinander liegenden Rohren wobei entlang des Außenrohrs eine Vielzahl von Öffnungen angeordnet sind, die über Kanäle mit dem Innenraum des Innenrohrs verbunden sind. Ein Zufuhrrohr, das im Bereich des äußeren Endes des Außenrohrs in dieses hineinragt, weist Öffnungen auf und versorgt den Zwischenraum zwischen Innenrohr und Außenrohr mit dem Reduktionsmittel/Dampf-Gemisch. Das Gemisch strömt den Zwischenraum entlang bis zum gegenüberliegenden geschlossenen Ende der Lanze bzw. des Außenrohrs. Am geschlossenen Ende des Außenrohrs gelangt das Gemisch in das offene Ende des Innenrohrs und über die vom Innenrohr abzweigenden Kanäle (welche den Zwischenraum überbücken und mit diesem nicht in fluider Verbindung stehen) direkt in den Rauchgasstrom.

Die US 5,281,403 beschreibt ein Injektionslanzensystem mit einem Innenrohr und einem Außenrohr, die einen Zwischenraum bilden, durch die das Reduktionsmittel geführt wird. Am inneren Ende des Lanzensystems wird das Reduktionsmittel in eine Leitung geführt, die im inneren Hohlraum des inneren Rohrs angeordnet ist, wobei die Leitung mit einer Vielzahl von Düsen versehen ist. In diesen inneren Hohlraum wird ein Trägergas eingeführt. Die Düsen der innerhalb des inneren Hohlraums angeordneten Leitung düsen durch eine jeweils entsprechende Austrittsöffnung in dem Injektionslanzensystem das Reaktionsmittel in das Rauchgas ein, wobei das Reaktionsmittel gleichzeitig mit dem Trägergas vermischt wird, welches in den inneren Hohlraum geleitet wird und das Lanzensystem ebenfalls durch die genannte Austrittsöffnung verlässt.

Die Injektionslanzensysteme zur Eindüsung von Reaktionsmittel des Standes der Technik weisen eine komplizierte Bauweise auf, sind dadurch störanfällig, wartungsintensiv und zudem teuer. Weiterhin kann durch die Lanzensysteme des Standes der Technik nicht vermieden werden, dass Flüssigkeitstropfen auf die Heizflächen bzw. Heizflächenrohre gelangen. Dadurch entstehen Korrosionsschäden an den Heizflächen.

### Aufgabe der Erfindung

Die technische Aufgabe der Erfindung war es, ein einfach konstruiertes und kostengünstiges Lanzensystem bereitzustellen, um Stickoxid-Reduktionsmittel in ein Verbrennungsgas möglichst gleichmäßig verteilt einzumischen. Weiterhin war es die Aufgabe eine Lanze bereitzustellen, mit der in der Nähe von oder zwischen Heizflächenpaketen das Reduktionsmittel eingedüst werden kann. Zudem war es die Aufgabe bei Verwendung von in Wasser gelöstem Reduktionsmittel, dass die Heizflächenrohre nicht durch flüssiges das Reduktionsmittel enthaltende Medium getroffen wird, um Korrosionsschäden an den Heizflächen zu verringern oder zu vermeiden.

Die technische Aufgabe wird gelöst, durch ein Lanzensystem zur Einführung von Reduktionsmitteln in einen Kessel zur selektiven nichtkatalytischen Reduktion von Stickoxiden in Verbrennungsgasen, mit einem inneren Abschnitt konstruiert, um innerhalb des Kessels angeordnet zu werden, und einem äußeren Abschnitt konstruiert, um außerhalb des Kessels angeordnet zu werden, wobei das Lanzensystem ein Innenrohr und ein Außenrohr aufweist, und zumindest entlang des inneren Abschnitts des Lanzensystems das Innenrohr innerhalb des Außenrohrs angeordnet ist, wodurch ein Zwischenraum zwischen der äußeren Wand des Innenrohrs und der inneren Wand des Außenrohrs ausgebildet wird,
wobei erfindungsgemäß
entlang des Innenrohrs eine Vielzahl von ersten Austrittsöffnungen in der Umfangswand des Innenrohrs angeordnet ist, und
entlang des Außenrohrs eine Vielzahl von zweiten Austrittsöffnungen in der Umfangswand des Außenrohrs angeordnet ist,
die ersten Austrittsöffnungen des Innenrohrs in den Zwischenraum münden,
der Innenraum des Innenrohrs über die ersten Austrittsöffnungen des Innenrohrs mit dem Zwischenraum in fluider Kommunikation steht und der Zwischenraum über die zweiten Austrittsöffnungen des Außenrohrs mit der Außenseite in fluider Kommunikation steht.

Mit dem erfindungsgemäßen Lanzensystem kann Stickoxid-Reduktionsmittel in ein Verbrennungsgas möglichst gleichmäßig verteilt eingemischt werden. Weiterhin erlaubt es die Bauweise und Funktionsweise des Lanzensystems das Reduktionsmittel in der Nähe von oder zwischen Heizflächenpaketen einzudüsen, und zwar in rein gasförmiger Form, ohne Gefahr dass Flüssigkeitströpfchen auftreten. Bei Verwendung von in Wasser gelöstem Reduktionsmittel ist gemäß der Erfindung sichergestellt, dass die Heizflächenrohre nicht durch flüssiges das Reduktionsmittel enthaltende Medium getroffen werden. Erfindungsgemäß wird das durch eine Rohrin-Rohr Kombination erreicht, wobei der Außendurchmesser des Innenrohrs kleiner ist, als der Innendurchmesser des Außenrohrs. Vorzugweise liegt das Verhältnis von Innendurchmesser des Außenrohrs zum Außendurchmesser des Innenrohrs von 1: 0,1 bis 1:0,9, bevorzugt von 1:0,3 bis 1:0,6.

Gemäß der Erfindung wird lediglich ein (Zahl 1) Innenrohr im Außenrohr angebracht. Das Innenrohr verläuft dabei vorzugsweise im Wesentlichen über die gesamte Länge des Außenrohrs im inneren Abschnitt. Das im inneren Abschnitt des Lanzensystems liegende Ende des Innenrohrs (inneres Ende), welches vorzugsweise geschlossen ist, kann das ebenfalls im inneren Abschnitt liegende Ende des Außenrohrs berühren, wird aber in der Regel einen gewissen Abstand davon aufweisen. Im inneren Abschnitt erstreckt sich das Innenrohr innerhalb des Außenrohrs von 50% bis 100%, vorzugsweise von 60% bis 100%, bevorzugt von 70% bis 100%, weiter bevorzugt von 95 % bis 100%, besonders bevorzugt von 98% bis 100%, und insbesondere bevorzugt von 99% bis 100% der im inneren Abschnitt verlaufenden Strecke des Außenrohrs.

Wie oben bereits erläutert, ist entlang des Innenrohrs eine Vielzahl von ersten Austrittsöffnungen in der Umfangswand des Innenrohrs und entlang des Außenrohrs eine Vielzahl von zweiten Austrittsöffnungen in der Umfangswand des Außenrohrs angeordnet.

Die Anzahl und Positionierung der zweiten Austrittsöffnungen (Austrittsöffnungen des Außenrohrs) richtet sich nach der Anordnung bzw. der Teilung der im Kessel angebrachten Heizflächen bzw. Heizflächenrohre. Die zweiten Austrittsöffnungen sind so angeordnet, dass diese nicht direkt die Heizflächen bzw. Heizflächenrohre anströmen. Weiterhin richtet sich die Zahl und Anordnung der zweiten Austrittsöffnungen nach der Strömungsform des Rauchgases und an welcher Stelle im Querschnitt des Feuerraums welche Mengen an Reduktionsmittel bzw. Oxidationsmittel (Ausbrandluft) benötigt wird. Entsprechend kann die Zahl, Anordnung und die Größe der zweiten Austrittsöffnungen variieren. Eine Vielzahl von zweiten Austrittsöffnungen in der Umfangswand des Außenrohrs bedeutet hier vorzugsweise mindestens 4, 6, 8, 10, 20, 30, 40, 50, 60, 70, 80, 90, 100.

In einer bevorzugten Ausgestaltung des erfindungsgemäßen Lanzensystems sind mehrere Paare von zweiten Austrittsöffnungen im Außenrohr vorgesehen, wobei sich jeweils zwei zweite Austrittsöffnungen gegenüberliegen, wobei insbesondere jeweils ein Paar zweiter Austrittsöffnungen so positioniert wird, dass die Austrittsöffnungen auf einen Freiraum zwischen den Heizflächenrohren ausgerichtet sind. In einer Ausgestaltung kann jeweils ein Paar zweiter Austrittsöffnungen auf jeden Freiraum zwischen den Heizflächenrohren ausgerichtet werden. Diese Ausführungsform ist in Figur 3 dargestellt. In einer alternativen Ausgestaltung kann lediglich jeder zweite Freiraum zwischen den Heizflächenrohren mit einem Paar zweiter Austrittsöffnungen versorgt sein. Diese Ausführungsform ist in Figur 4 dargestellt. Da mehrere Lanzensysteme in einem Kessel vorgesehen sind, können diese dann untereinander versetzt in die Heizflächen eindüsen (siehe Figur 4). In einer besonders bevorzugten Ausführungsform ist jedoch in jedem Freiraum zwischen den Heizflächenrohren ein Paar gegenüberliegender zweiter Austrittsöffnungen vorgesehen. Je nach Anforderung an die Entstickungsaufgabe, dem vorliegenden Strömungsfeld und dem Temperaturfeld können auch weitere Ausführungsformen, wie zum Beispiel jeden dritten Freiraum zwischen den Heizflächenrohren usw. zu versorgen, vorgesehen werden. Je nach Kesseltyp bzw. je nach Teilung der Heizflächen können die zweiten Austrittsöffnungen bzw. die Paare zweiter Austrittsöffnungen äquidistant oder nicht äquidistant entlang der Längsachse des Lanzensystems angeordnet werden.

Bezüglich des Innenrohrs bedeutet hier eine Vielzahl von ersten Austrittsöffnungen in der Umfangswand des Innenrohrs vorzugsweise mindestens 4, 6, 8, 10, 20, 30, 40, 50, 60, 70, 80, 90, 100. Die ersten Austrittsöffnungen in der Umfangswand des Innenrohrs sind
a) im Wesentlichen gleichmäßig entlang des Innenrohrs angeordnet,
   oder
b) bezogen auf die Richtung zum inneren Ende des Innenrohrs hin
   i) mit abnehmender Zahl oder mit abnehmender Gesamtquerschnittsfläche der Austrittsöffnungen pro Längeneinheit angeordnet, oder
   ii) mit zunehmender Zahl oder mit zunehmender Gesamtquerschnittsfläche der Austrittsöffnungen pro Längeneinheit angeordnet.

Die ersten Austrittsöffnungen folgen vorzugsweise der Systematik der Anordnung der zweiten Austrittsöffnungen. Vorzugsweise ist jeder zweiten Austrittsöffnung und/oder jedem Paar zweiter Austrittsöffnungen eine oder zwei erste Austrittsöffnungen zugeordnet. Die ersten Austrittsöffnungen sind dabei vorzugsweise bezüglich der Strömungsrichtung im Zwischenraum (zwischen Innen- und Außenrohr) stromaufwärts der zweiten Austrittsöffnungen angeordnet. In einer weiteren Ausgestaltung sind sehr viele, vorzugsweise mindestens 20, 40, 60, 80, 100, 200, 400 erste Austrittsöffnungen im Innenrohr angeordnet. So kann das Innenrohr als auch als mit ersten Austrittsöffnungen perforiert bezeichnet werden. Es versteht sich, dass auch bei der Ausführungsform eines perforieren Innenrohrs gemäß der Erfindung Bereiche des Innenrohrs von der Perforierung ausgenommen sind, die zweiten Austrittsöffnungen im Außenrohr gegenüberliegen.

Wie oben erwähnt, ist weiter bevorzugt außerhalb des Kessels eine Mischkammer für die Vermischung des Reduktionsmittels und des Oxidationsmittels (vorzugsweise Luft) angebracht. Von dort gelangt das Gemisch in den Innenraum des Innenrohrs. Weiterhin macht sich die Erfindung das im Verbrennungsprozess benötigte gasförmige Medium (Ausbrandluft) zunutze. Gleichzeitig wird bei Verwendung von in Wasser gelöstem Reduktionsmittel sichergestellt, dass die Verdampfung innerhalb der Lanzenkonstruktion stattfindet, so dass keinerlei Gefährdung der Heizflächenrohre durch möglicherweise auftreffende Tröpfchen vorliegt.

Die Bauweise des erfindungsgemäßen Lanzensystems mit den zwei ineinander liegenden Rohren, Innenrohr und Außenrohr, stellt eine einfache Konstruktionsweise dar. Daraus resultieren geringere Kosten für Herstellung und Wartung. Mit dieser Konstruktionsweise kann insbesondere vermieden werden, dass das Lanzensystem durch Verzug aufgrund von Temperaturschwankungen beschädigt wird. Denn die beiden ineinander liegenden Rohre werden vorzugsweise nicht fest miteinander verbunden.

In einer bevorzugten Ausführungsform des Lanzensystems verringert sich der Durchmesser des Außenrohrs in Richtung des inneren Endes. Diese Maßnahme dient dazu die Geschwindigkeit des Massenstroms im Zwischenraum zu erhalten, und das Gewicht des Lanzensystems zu verringern. Dabei kann die Verjüngung des Außenrohrs kontinuierlich oder in Stufen erfolgen. In einer weiteren Ausgestaltung kann sich auch der Durchmesser des Innenrohrs in Richtung des inneren Endes verringern.

Gemäß der vorliegenden Erfindung wird im Falle der Zugabe eines Reduktionsmittels mit flüssigen Bestandteilen die vollständige Verdampfung erreicht, indem das Reduktionsmittel zunächst mit heißem Oxidationsmittel (vorzugsweise Luft) vermischt in ein Innenrohr geführt wird, anschließend über die ersten Austrittsöffnungen in den Zwischenraum zwischen dem Innenrohr und dem Außenrohr überführt wird, dort nochmals mit heißem Oxidationsmittel (vorzugsweise Luft) vermischt wird und danach das Lanzensystem über die zweiten Austrittsöffnungen im Außenrohr verlässt. Die Zwischenstufe der (Rest-)Verdampfung im Zwischenraum zwischen Innenrohr und Außenrohr wird erfindungsgemäß dadurch erreicht, dass die ersten Austrittsöffnungen des Innenrohrs in den Zwischenraum münden. Dies bedeutet, dass die zweiten Austrittsöffnungen des Außenrohrs bezüglich der ersten Austrittsöffnungen des Innenrohrs versetzt angeordnet sind. Die "versetzte" Anordnung der ersten zu den zweiten Austrittsöffnungen hat gemäß dieser Erfindung auch eine funktionelle Bedeutung. Eine konstruktiv versetzte Anordnung, beispielsweise von radialen Bohrungen als ersten und zweite Austrittsöffnungen, wird in der Regel auch funktionell das Erfordernis erfüllten, dass das Gemisch enthaltend Reduktionsmittel aus dem inneren Rohr zunächst in den Zwischenraum geleitet wird, damit es dort mit weiterem gasförmigem Oxidationsmedium vermischt und restlos verdampft wird. Der funktionelle Aspekt der "versetzten" Anordnung bedeutet zudem, dass beispielsweise eine erste Austrittsöffnung mit geneigtem röhrchenförmigen Aufsatz (dessen Achse nicht rechtwinklig zur Längsachse des Innenrohrs steht) auf die Innenwand des Außenrohrs gerichtet ist, und nicht etwa auf eine zweite Austrittsöffnung gerichtet ist, auch wenn die Position dieser zweiten Austrittsöffnung gegenüber der ersten Austrittsöffnung radial und/oder in Längsrichtung versetzt bzw. verschoben wäre. Im letzteren Fall wäre die gewünschte Vermischung des Reduktionsmittels im Zwischenraum mit dem zusätzlich dort zugeführten Oxidationsmittel je nach Abstand zur zweiten Austrittsöffnung und deren Abmessungen ggf. nicht gegeben, weil das aus der ersten Austrittsöffnung austretende Fluid mindestens zum Teil direkt auch durch die zweite Austrittsöffnung gedüst würde, wie dies im Stand der Technik der Fall ist. Dies ist gemäß der Erfindung unerwünscht, weil das aus dem Innenraum des Innenrohrs kommende Gemisch zuerst vollständig im Zwischenraum verdampft werden soll, bevor es das Außenrohr verlässt.

Daher sind gemäß der Erfindung die ersten Austrittsöffnungen, insbesondere solche in Form von Düsen, Röhrchen oder Rohrstutzen, nicht in Richtung der bzw. auf die in unmittelbarer Nähe vorhandenen zweiten Öffnungen gerichtet. Dies bedeutet, dass die Achsen der ersten Austrittsöffnungen des Innenrohrs auf die Innenwand des Außenrohrs gerichtet sind. Dies bedeutet, dass gemäß der Erfindung die Achsen einer jeden ersten Austrittsöffnung auf die Innenwand des Außenrohrs an einem geschlossenen Wandabschnitt des Außenrohrs treffen. Durch diese Maßnahme wird erreicht, dass die ersten Austrittsöffnungen des Innenrohrs in den Zwischenraum münden.

Wie oben erläutert, sind die ersten Austrittsöffnungen des Innenrohrs und die zweiten Austrittsöffnungen des Außenrohrs so angeordnet, dass das aus den ersten Austrittsöffnungen austretende Gemisch nicht direkt durch die zweiten Austrittsöffnungen nach außen treten kann. Die ersten Austrittsöffnungen des Innenrohrs und die zweiten Austrittsöffnungen des Außenrohrs sind daher versetzt zueinander angeordnet. Der Fachmann versteht, dass "versetzt" hier nicht nur bedeutet, dass eine beliebige Achse, die beispielsweise senkrecht zur Längsachse des Innenrohrs steht, wie dies bei der einfachsten Form von Austrittsöffnungen - der radial verlaufenden Bohrung - der Fall wäre, nicht gleichzeitig durch eine erste und zweite Austrittsöffnung verläuft. "Versetzt" bedeutet zudem ebenfalls, dass beispielsweise bei geneigten Austrittsöffnungen, auch die Achse der ersten Austrittsöffnung nicht durch eine zweite Austrittsöffnung verläuft, sondern die Innenwand des Außenrohrs schneidet.

In einer besonders bevorzugten Ausführungsform beträgt der Abstand des Schnittpunkts der Achse einer jeden ersten Austrittsöffnung (Austrittsöffnung des Innenrohrs) zum Rand der nächstgelegenen zweiten Austrittsöffnung (Austrittsöffnung des Außenrohrs) mindestens das 1,5-fache, weiter bevorzugt mindestens das 2,0-fache des Radius der jeweiligen ersten Austrittsöffnung.

Aufgrund der Anordnung des Innenrohrs in dem Außenrohr zumindest entlang des inneren Abschnitts des Lanzensystems, wird ein Zwischenraum zwischen Innenrohr und Außenrohr definiert, der sich über den ganzen Umfang des Innenrohrs erstreckt. Weiterhin ist bevorzugt, dass sich der Zwischenraum zwischen der äußeren Wand des Innenrohrs und der inneren Wand des Außenrohrs über die gesamte Länge des Innenrohrs erstreckt. Das Innere Ende des Innenrohrs ist in der Regel vorzugsweise verschlossen, bzw. mit einer oder mehreren ersten Öffnungen versehen. Auch hierbei gilt, dass diese erste Austrittsöffnung in den Zwischenraum mündet.

In einer bevorzugten Ausführungsform des Lanzensystems ist dieses konstruiert,
a) ein Gemisch enthaltend Reduktionsmittel und Oxidationsmittel durch den Innenraum des Innenrohrs zuzuführen und von dort über die ersten Öffnungen in den Zwischenraum zwischen Innenrohr und Außenrohr zu leiten; sowie
b) weiteres Oxidationsmittel in den Zwischenraum zwischen Innenrohr und Außenrohr getrennt zuzuführen;
c) das Gemisch enthaltend Reduktionsmittel und Oxidationsmittel aus a) und das weitere Oxidationsmittel aus b) im Zwischenraum zu vermischen; und
d) das Gemisch aus c) vom Zwischenraum durch die zweiten Öffnungen aus dem Außenrohr austreten zu lassen.

Die Maßnahme nach b), wonach weiteres Oxidationsmittel in den Zwischenraum zwischen Innenrohr und Außenrohr getrennt zugeführt wird, bedeutet, dass weiteres Oxidationsmittel nicht über das Innenrohr zugeführt wird, sondern über eine dem Außenrohr eigene Zufuhr.

Weiterhin ist bevorzugt, dass diese Zufuhr für das weitere Oxidationsmittel für den Zwischenraum im äußeren Abschnitt des Lanzensystems angeordnet ist, die so konstruiert ist, um den Zwischenraum zwischen dem Innenrohr und dem Außenrohr mit einem gasförmigen Oxidationsmittel, vorzugsweise Luft zu versorgen. So weist das Außenrohr ein inneres Ende und ein äußeres Ende auf, wobei das äußere Ende mit einer Zufuhr zur Einführung des gasförmigen Oxidationsmittels in den Zwischenraum in fluider Kommunikation steht.

In einer weiteren bevorzugten Ausführungsform ist im äußeren Abschnitt des Lanzensystems eine Mischkammer angeordnet, die mit dem Innenraum des Innenrohrs in fluider Kommunikation steht und konstruiert ist diesen Innenraum mit einem Fluid enthaltend das Reduktionsmittel zu versorgen, wobei die Mischkammer eine Zufuhr für das Reduktionsmittel und eine Zufuhr für ein gasförmiges Oxidationsmittel, vorzugsweise Luft, aufweist. Weiter bevorzugt weist die Mischkammer und/oder die Reduktionsmittelzufuhr in die Mischkammer eine Zufuhr für ein Treibmittel auf.

Die Zufuhr des gasförmigen Oxidationsmittels in die Mischkammer ist vorzugsweise so konstruiert, dass das gasförmige Oxidationsmittel tangential in die Mischkammer einströmt. Diese Maßnahme dient der verbesserten Mischung von Reduktionsmittel und gasförmigem Oxidationsmittel. Weiterhin können in der Mischkammer vorzugsweise Mittel angeordnet sein, insbesondere Leitbleche oder Drallkörper, um die Vermischung des Fluids enthaltend das Reduktionsmittel mit dem gasförmigen Oxidationsmittel zu verbessern.

Die Zufuhr für das Reduktionsmittel kann als Einstoffdüse ausgeführt werden, wenn nur das Reduktionsmittel in die Mischkammer eingeleitet wird, oder als Zweistoffdüsen, wenn das Reduktionsmittel zusammen mit einem Treibmittel (vorzugsweise Druckluft) in die Mischkammer eingeleitet wird.

Die ersten Austrittsöffnungen des Innenrohrs können unterschiedlich ausgeführt werden. Die ersten Austrittsöffnungen sind bevorzugt ausgewählt aus der Gruppe bestehend aus Bohrungen, Düsen, Röhrchen und Rohrstutzen.

Die jeweilige Achse einer ersten Austrittsöffnung des Innenrohrs ist dabei vorzugsweise wie folgt ausgerichtet:
i) radial;
ii) radial in Richtung der Strömung geneigt (und durch die Längsachse des Innenrohrs verlaufend);
iii) tangential im rechten Winkel zur Längsachse des Innenrohrs (und in der Querschnittsebene liegend, die durch die Austrittsöffnung verläuft);
iv) tangential in Richtung der Strömung des Zwischenraums geneigt.

Das Design der ersten Austrittsöffnungen kann unterschiedlich sein und dient insbesondere dazu dem aus dem Innenrohr austretendem Gemisch enthaltend das Reduktionsmittel eine bestimmte Richtung vorzugeben. So ist eine bevorzugte Bauweise der ersten Austrittsöffnungen des Innenrohrs eine bezogen auf das Innenrohr tangentiale Ausrichtung, so dass die Einströmung in das umhüllende Außenrohr, also in den Zwischenraum zwischen Innen- und Außenrohr, eine zusätzliche Verdrallung und verbesserte Mischung mit dem in den Zwischenraum getrennt eingeführten Oxidationsmittel (vorzugsweise Verbrennungsluft) hervorruft. Die ersten Austrittsöffnungen können tangential und in Richtung der Strömung innerhalb des Außenrohrs ausgerichtet sein. Die einzelnen ersten Austrittsöffnungen können individuelle und unterschiedliche Öffnungsabmessungen besitzen. Somit ist es möglich, den austretenden Stoffstrom z.B. über die Länge des Innenrohrs unterschiedlich in das umhüllende Außenrohr abzugeben. Die ersten Austrittsöffnungen können auch lediglich als Bohrungen in dem Innenrohr ausgeführt sein, die dann aber in einer größeren Anzahl vorliegen können. Als erste Austrittsöffnungen des Innenrohrs können auch radiale Bohrungen im Mantel bzw. der Wand des Innenrohrs dienen.

Bei Betrieb trifft der durch den Innenraum des Innenrohrs geleitete Massenstrom enthaltend das Reduktionsmittel erst bei Austritt aus dem Innenrohr durch die ersten Austrittsöffnungen in den Zwischenraum mit dem weiteren getrennt in den Zwischenraum zwischen Innenrohr und Außenrohr geleiteten gasförmigen Oxidationsmittel zusammen. Dabei steht der Innenraum des Innenrohrs lediglich über die ersten Austrittsöffnungen im Mantel bzw. der Wand des Innenrohrs und, falls vorhanden, mit den ersten Austrittsöffnungen am inneren Ende des Innenrohrs mit dem Zwischenraum in fluider Verbindung.

Die zweiten Austrittsöffnungen des Außenrohrs können ebenfalls unterschiedlich ausgeführt werden. Die zweiten Austrittsöffnungen sind bevorzugt ausgewählt aus der Gruppe bestehend aus Bohrungen, Düsen, Röhrchen und Rohrstutzen.

In einer bevorzugten Ausführungsform ist die jeweilige Achse einer zweiten Austrittsöffnung des Außenrohrs radial im rechten Winkel zur Längsachse des Außenrohrs ausgerichtet. Wird das Lanzensystem im Kessel horizontal angeordnet, so wird die jeweilige Achse einer zweiten Austrittsöffnung ebenfalls horizontal oder vorzugsweise bezüglich der Horizontalen nach unten geneigt ausgerichtet, d.h. entgegen der Strömungsrichtung des Verbrennungsgasstroms geneigt ausgerichtet. Wird das Lanzensystem im Kessel vertikal angeordnet, so kann die jeweilige Achse einer zweiten Austrittsöffnung horizontal ausgerichtet vorliegen.

Da das Lanzensystem insbesondere bei Zweigzugkesseln vertikal verlaufend angeordnet ist, und bei diesen Kesseln die Strömungsrichtung des Verbrennungsgasstroms an der Position der Lanzensysteme in der Regel nicht aufwärts, sondern horizontal oder bezüglich der Horizontalen in einem Winkel von 0 bis 80° verläuft, ist es sinnvoll die Achse der zweiten Austrittsöffnungen des Lanzensystems entsprechend entgegen der Hauptverbrennungsgasströmung geneigt auszurichten. Wird das Lanzensystem im Kessel vertikal angeordnet, so ist dann die jeweilige Achse einer zweiten Austrittsöffnung entgegen der Strömungsrichtung des Verbrennungsgasstroms geneigt ausgerichtet.

In beiden Ausführungsformen ist die Neigung der Achsen der zweiten Austrittsöffnung entgegen des Verbrennungsgasstroms bevorzugt. Diese Maßnahme dient der Verlängerung der Verweilzeit des Reduktionsmittels im richtigen Temperaturfenster des Verbrennungsgasstroms.

Die Maßnahme "entgegen der Strömungsrichtung des Verbrennungsgasstroms" bedeutet hier ein Winkel von 0 bis kleiner 90°C bezüglich der Strömungsrichtung des Verbrennungsgasstroms (entgegen diese Strömungsrichtung).

Eine weitere bevorzugte Ausführungsform des Lanzensystems ist so ausgestaltet, dass der Abstand zwischen Innenrohr und Außenrohr durch Abstandhalter aufrechterhalten wird, wobei diese Abstandshalter vorzugsweise ausgewählt sind aus der Gruppe bestehend aus Stiften, Stangen, Stegen, Leitblechen. Um einen Verzug und entsprechende Beschädigungen zu vermeiden, sind Innenrohr und Außenrohr vorzugsweise nicht fest miteinander befestigt, sondern die Abstandshalter sind entweder auf der Außenseite des Innenrohrs befestigt sind, und vorzugsweise nicht an der Innenseite des Außenrohrs, oder die Abstandshalter sind auf der Innenseite des Außenrohrs befestigt, und vorzugsweise nicht an der Außenseite des Innenrohrs.

In einer weiteren bevorzugten Ausführungsform sind in dem Zwischenraum Leitbleche derart angeordnet, dass die Strömung innerhalb des Zwischenraums in eine Rotation (Drall) um das Innenrohr herum versetzt wird. Das Strömen des Gemisches um das Innenrohr herum bewirkt eine höhere Turbulenz und bessere Vermischung. Die Erfindung stellt weiterhin einen Kessel bereit mit mindestens einer Zufuhr für Brennstoff, mindestens einer Zufuhr für Oxidationsmittel, einer oder mehreren Ebenen von Heizflächen und mindestens einem oben beschriebenen erfindungsgemäßen Lanzensystem; wobei der innere Abschnitt des Lanzensystems innerhalb des Kessels angeordnet ist, und der äußere Abschnitt des Lanzensystems außerhalb des Kessels angeordnet ist.

Im Kessel werden Brennstoff und Verbrennungsluft zur Durchführung der Verbrennung zusammengebracht. Das entstehende Rauchgas bzw. Verbrennungsgas strömt durch die Feuerung und anschließend durch die nachfolgend angeordneten im Rauchgasstrom liegenden Heizflächen. Die Feuerung wird dabei mit Luftstufung betrieben, so dass die am Brenner zugegebene Verbrennungsluft nicht ausreichend zur vollständigen Umsetzung des Brennstoffs sondern unterstöchiometrisch ist. Oberhalb der Brenner werden zur weiteren Verbrennung Ausbrandluft beispielsweise unterhalb der konvektiven Heizflächen mittels Wanddüsen zugegeben. Im Bereich der Heizflächen, unterhalb, dazwischen oder oberhalb, ist bzw. sind eine oder mehrere erfindungsgemäße Lanzensysteme angeordnet, die das Stickoxid-Reduktionsmittel zuführen. Die Lanzensysteme können je nach Kesseltyp horizontal oder vertikal verlaufend im Kessel angeordnet sein. Das Reduktionsmittel wird mit einem Teil der für den Verbrennungsprozess benötigten Ausbrandluft gemischt und in den Innenraum des Innenrohrs geführt und gelangt über die ersten Austrittöffnungen im Innenrohr in den Zwischenraum zwischen Innenrohr und Außenrohr. Der andere Teil der Ausbrandluft wird ebenfalls über das Lanzensystem dem Verbrennungsgas zugeführt, indem es direkt in das Außenrohr d.h. in den Zwischenraum zwischen Innenrohr und Außenrohr geleitet wird. Im Zwischenraum wird die restliche Flüssigkeit verdampft. Schließlich gelangt das Gasgemisch enthaltend das Reduktionsmittel durch die zweiten Austrittöffnungen im Außenrohr in den Rauchgasstrom.

In vorteilhafterweise und bevorzugter Weise sind die Mischkammer, die Zufuhr für das Reduktionsmittel in die Mischkammer, die Zufuhr für ein gasförmiges Oxidationsmittel in die Mischkammer außerhalb des Kessels angeordnet. Bevorzugt ist weiterhin eine Zufuhr für ein Treibmittel angeordnet, um das Reduktionsmittel in der Mischkammer zu verteilen.

In einer weiteren bevorzugten Ausgestaltung des Kessels sind in der Mischkammer Mittel angeordnet, insbesondere Leitbleche oder Drallkörper, um die Vermischung des Fluids enthaltend das Reduktionsmittel mit dem weiteren zugeführten gasförmigen Oxidationsmittel zu verbessern. Diese zusätzlichen in der Mischkammer angeordneten Mittel, wie etwa Leitblecke oder Drallkörper, erhöhen die Turbulenz und führen zu einer verbesserten und schnelleren Vermischung.

Weiterhin ist bevorzugt, dass die Zufuhr für die Einführung eines gasförmigen Oxidationsmittels in den Zwischenraum zwischen dem Innenrohr und dem Außenrohr außerhalb des Kessels angeordnet ist.

Die Anordnung des erfindungsgemäßen Lanzensystems im Kessel richtet sich nach den herrschenden Temperaturen des Verbrennungsgases, in dem das Stickoxid reduziert werden soll. Die optimale Temperatur für die Umsetzung von NOx nach dem selektiven nichtkatalytischen Verfahren liegt im Bereich von 900°C bis 1100°C. Diese Temperatur liegt in der Regel auf der Höhe der Heizflächen vor. Daher müssen die Lanzensysteme in der Regel im Bereich der Heizflächen angeordnet werden. Ein Lanzensystem ist an der Kesselwand (welche den äußeren Abschnitt und den inneren Abschnitt des Lanzensystems definiert) befestigt, und ragt entweder freitragend oder in Kontakt mit einer Heizfläche in das Innere des Kessels hinein. In einer bevorzugten Ausgestaltung des Kessels ist der innere Abschnitt des mindestens einen Lanzensystems gemäß irgendeinem der Maßnahmen a) bis e) angeordnet:
a) der innere Abschnitt des Lanzensystems ragt freitragend in das Innere des Kessels hinein;
b) der innere Abschnitt des Lanzensystems liegt auf den Heizflächen auf;
c) der innere Abschnitt des Lanzensystems ist unterhalb der Heizflächen angebracht und an an Tragrohren der Heizflächen angebrachten Halterungen oder an an den Heizflächen angebrachten Halterungen aufgehängt;
d) der innere Abschnitt des Lanzensystems ist freitragend hängend oder an an Tragrohren der Heizflächen angebrachten Halterungen oder an an den Heizflächen angebrachten Halterungen befestigt;
e) der innere Abschnitt des Lanzensystems ist in einer Lücke zwischen zwei Ebenen von Heizflächen angeordnet.

Die Ausrichtung der Lanzensysteme im Kessel kann horizontal oder vertikal sein. In einem sogenannten Turmkessel liegen die Heizflächen horizontal im Kessel, so dass die erfindungsgemäßen Lanzensysteme horizontal verlaufend auf die Heizflächen aufgelegt oder wie oben erwähnt anderweitig an den Heizflächen befestigt werden können. Bei anderen Kesseltypen, z.B. bei sogenannten Zweizugkesseln, können die Heizflächen hängend von oben eingebracht sein. In diesem Fall verlaufen die Rohre der Heizflächen vertikal, so dass die erfindungsgemäßen Lanzensysteme nicht auf den Heizrohren abgelegt werden können. In diesem Kesseltyp können entsprechende Halterungen vorgesehen werden, so dass die Lanzensysteme horizontal verlaufend an den vorhandenen Tragrohren befestigt werden können. Alternativ dazu können die Lanzensysteme in diesem Kesseltyp auch vertikal verlaufend von der Deckenwandung der Anlage hängend eingebaut werden.

In den bevorzugten Ausgestaltungen des erfindungsgemäßen Kessels können ein oder mehrere erfindungsgemäße Lanzensysteme angeordnet sein. Besonders bevorzugt sind mehrere Lanzensysteme gleichmäßig über den Innenquerschnitt des Kessels verteilt angeordnet, damit jeder Bereich des Verbrennungsgasstrom für das Reduktionsmittel erreicht wird. Durch Anordnung von mehreren Lanzen und der Vielzahl von zweiten Austrittsöffnungen entlang der Lanzensysteme wird eine gleichmäßige Verteilung des Reduktionsmittels und des Oxidationsmittels erreicht. Die Lanzensysteme können auch in einer oder mehreren horizontalen Ebenen übereinander angeordnet sein, insbesondere bei horizontaler Ausrichtung der Lanzensysteme. Zwischen den mehreren horizontalen Ebenen der Lanzensysteme können, müssen aber nicht, Heizflächen bzw. ein oder mehrere Heizflächenpakete oder Teile davon angeordnet sein.

In einer besonders bevorzugten Ausführungsform des Kessels werden mehrere Lanzensysteme parallel zueinander angeordnet, bevorzugt im rechten Winkel zu den Scheiben der benachbarten Heizflächen. Dabei sind die zweiten Austrittsöffnungen der parallel liegenden Außenrohre gegenüber angeordnet (Figur 3) oder kämmend angeordnet (Figur 4).

Bei der Anordnung des Lanzensystems im Bereich der Heizflächen richtet sich die Anordnung und Ausrichtung der zweiten Austrittsöffnungen im Außenrohr des Lanzensystems nach der Bauweise bzw. Teilung der benachbarten, nächstliegenden Heizfläche. Die Anordnung der zweiten Austrittöffnungen erfolgt so, dass die Heizflächenrohre nicht direkt angeströmt werden. Gemäß der Erfindung wird in dem Kessel das Lanzensystem oder die Lanzensysteme so angeordnet, dass sie das Gemisch enthaltend das Reduktionsmittel und Oxidationsmittel in die durch die Gassen der Heizflächen aufsteigenden Verbrennungsgase zumischen. In diesem Fall liegen die Lanzensysteme auf einer Heizfläche auf. Alternativ oder ergänzend hierzu wird das Gemisch unterhalb der Heizfläche so eingemischt, dass das Reduktionsmittel durch die Gassen der Heizflächen mit dem Verbrennungsgas nach oben strömen kann und sich mit diesem vermischen kann. In diesem Fall sind die Lanzensysteme unterhalb der Heizflächen angebracht.

Wie oben bereits erläutert, können die Lanzensysteme im Kessel horizontal oder vertikal angeordnet werden. Bei einer horizontalen Anordnung des Lanzensystems wird die jeweilige Achse einer zweiten Austrittsöffnung ebenfalls horizontal oder vorzugsweise bezüglich der Horizontalen nach unten geneigt ausgerichtet, d.h. entgegen der Strömungsrichtung des Verbrennungsgasstroms. Auch bei der vertikalen Ausrichtung des Lanzensystems im Kessel richtet sich die Ausrichtung der Achsen der zweiten Austrittsöffnungen nach der Strömungsrichtung des Verbrennungsgasstroms. Bevorzugt werden die Achsen der zweiten Austrittsöffnungen entgegen der Strömungsrichtung des Verbrennungsgasstroms geneigt ausgerichtet.

In beiden Ausführungsformen ist die Neigung der Achsen der zweiten Austrittsöffnung entgegen des Verbrennungsgasstroms geneigt bevorzugt. Diese Maßnahme dient der Verlängerung der Verweilzeit des Reduktionsmittels im richtigen Temperaturfenster des Verbrennungsgasstroms.

Die vorliegende Erfindung stellt zudem ein Verfahren bereit zur Verringerung der Konzentration von Stickoxiden in einem Verbrennungsgas, wobei das Verfahren in einem oben beschriebenen erfindungsgemäßen Kessel durchgeführt wird, enthaltend die folgenden Schritte:
a) Erzeugen eines Verbrennungsgases in einer Verbrennungszone des Kessels, wobei das Verbrennungsgas Stickoxide enthält;
b) Zuführen eines gasförmigen Oxidationsmittels, vorzugsweise Luft, in eine Ausbrandzone des Kessels oberhalb und stromabwärts der Verbrennungszone;
c) Injizieren eines selektiven Reduktionsmittels gemeinsam mit einem gasförmigen Oxidationsmittel in den Verbrennungsgasstrom innerhalb des Kessels stromabwärts der Zufuhr des gasförmigen Oxidationsmittels gemäß b);
d) Reaktion des Reduktionsmittels mit Stickoxiden unter Bildung von N₂;
gemäß der Erfindung wird das Reduktionsmittel über ein oder mehrere Lanzensysteme in den Kessel eingebracht, wobei das Reduktionsmittel mit einem gasförmigen Oxidationsmittel, vorzugsweise Luft, und vorher ggf. mit einem Treibmittel vermischt wird, und in das Innenrohr des jeweiligen Lanzensystems zugeführt wird, anschließend das Reduktionsmittel/Oxidationsmittel-Gemisch aus dem Innenrohr über die ersten Öffnungen in den Zwischenraum zwischen dem Innenrohr und dem Außenrohr geführt wird, im Zwischenraum mit getrennt zugeführtem zusätzlichen gasförmigen Oxidationsmittel, vorzugsweise Luft, vermischt wird, und über die zweiten Öffnungen in den Kessel gelangt, wobei es bei Austritt aus den zweiten Öffnungen vollständig in Gasform vorliegt.

Das Verfahren sowie bevorzugte Verfahrensweisen und -merkmale wurden weiter oben bereits erläutert.

Als Reduktionsmittel zur Reduktion von Stickoxiden wird eine stickstoffhaltige Verbindung verwendet, ausgewählt aus der Gruppe bestehend aus, Harnstoff, Ammoniak, Cyanursäure, Hydrazin, Ethanolamin, Biuret, Triuret, Ammelide, Ammoniumsalze organischer und anorganischer Säuren (beispielsweise Ammoniumacetat, Ammoniumsulfat, Ammoniumbisulfat, Ammoniumbisulfit, Ammoniumformiat, Ammoniumcarbonat, Ammoniumbicarbonat, Ammoniumnitrat, Ammoniumoxalat), vorzugsweise Harnstoff bzw. Ammoniak. Das Reduktionsmittel wird vorzugsweise in wässriger Lösung (z.B. Ammoniakwasser, oder in Wasser gelöster Harnstoff) oder gasförmig (Ammoniak) in die Mischkammer zugeführt.

In einem bevorzugten Verfahren wird das gasförmige Oxidationsmittel tangential in die Mischkammer eingeführt. In einer Ausführungsform des Verfahrens wird das Reduktionsmittel mit Hilfe von Einstoffdüsen in die Mischkammer eingeführt, oder mit Hilfe von Zweistoffdüsen zusammen mit einem Treibmittel (vorzugsweise Druckluft). In einem weiteren bevorzugten Verfahren wird das Reduktionsmittel und das Oxidationsmittel in der Mischkammer durch in der Mischkammer angeordnete Mittel, insbesondere Leitbleche oder Drallkörper, weiter verwirbelt, um die Vermischung des Fluids enthaltend das Reduktionsmittel mit dem gasförmigen Oxidationsmittel zu verbessern.

In einem weiteren bevorzugten Verfahren weist das in die Mischkammer zugeführte Oxidationsmittel (vorzugsweise Luft) und das weitere getrennt in den Zwischenraum zugeführte Oxidationsmittel (vorzugsweise Luft) unabhängig voneinander eine Temperatur von 200°C bis 400°C auf.

Zudem ist bevorzugt, dass die gasförmige Oxidationsmittel bzw. das Gemisch enthaltend Reduktionsmittel und Oxidationsmittel in dem Zwischenraum zwischen Innenrohr und Außenrohr in eine Rotation (Drall) um das Innenrohr herum versetzt wird. Dies erfolgt vorzugsweise durch entsprechend angeordnete Leitbleche innerhalb des Zwischenraums. Das Strömen des Gemisches um das Innenrohr herum bewirkt eine höhere Turbulenz und bessere Vermischung.

Besonders bevorzugt stellt das gasförmige Oxidationsmittel, vorzugsweise Luft, welches in das Lanzensystem geführt wird (in das Innere des Innenrohrs und, getrennt davon, in den Zwischenraum zwischen Innen- und Außenrohr) einen Teil des Oxidationsmittels dar, das im Verbrennungsprozess im Kessel benötigt bzw. verbraucht wird.

In einer bevorzugten Ausgestaltung des Verfahrens trifft das Reduktionsmittel bei Austritt aus dem Außenrohr des Lanzensystems auf Verbrennungsgas, welches eine Temperatur im Bereich von 900°C bis 1100°C, vorzugsweise von 950°C bis 1050°C aufweist.

Die Erfindung wird in anhand der Figuren näher beschrieben.
**Figur 1** zeigt einen schematischen Längsschnitt durch einen Feuerraum bzw. Kessel.
**Figur 2** stellt eine Draufsicht auf das in der Figur 1 gezeigte Lanzensystem dar.
**Figur 3** und **Figur** 4 zeigen verschiedene Anordnungen mehrerer Lanzensysteme im Kessel.

**Figur 1** zeigt einen schematischen Längsschnitt durch einen Feuerraum bzw. Kessel 1. In dem Kessel wird die Zufuhr für Brennstoff 2 und Verbrennungsluft 3 schematisch dargestellt, die zur Durchführung der Verbrennung zusammengebracht werden. Das entstehende Verbrennungsgas 4 strömt durch die Feuerung und die nachfolgend angeordneten im Verbrennungsgasstrom liegenden Heizflächen 10, 11, 12. Dabei wird die Feuerung mit Luftstufung betrieben. Dies bedeutet, dass die am Brenner zugegebene Verbrennungsluft 3 nicht ausreichend ist zur vollständigen Umsetzung des Brennstoffs 2. Zur weiteren Verbrennung wird Ausbrandluft 5 zum Beispiel unterhalb der konvektiven Heizflächen 10, 11, 12 mittels Wanddüsen zugegeben. In der in Figur 1 dargestellten Ausführungsform wird über eine oder mehrere erfindungsgemäße horizontal verlaufende Lanzensysteme 9 Stickoxid-Reduktionsmittel zusammen mit Treibmittel 8 zur Feinverteilung mit einem Teil der für den Verbrennungsprozess benötigten Ausbrandluft 7 in der Mischkammer 15 gemischt und in den Innenraum 23 des Innenrohrs 16 geführt. Der andere Teil des Oxidationsmittels 6 (Ausbrandluft) wird ebenfalls über das Lanzensystem 9 dem Verbrennungsgas zugeführt, indem es im äußeren Abschnitt 21 in das Außenrohr 17 und schließlich in den Zwischenraum 22 zwischen Innenrohr 16 und Außenrohr 17 geleitet wird. Das Lanzensystem 9 liegt in der dargestellten Ausführungsform auf der Heizfläche 10 auf. Die in Figur 1 dargestellte Ausführungsform des Lanzensystems 9 weist ein Außenrohr 17 auf, dessen Durchmesser sich in Richtung des inneren Endes verringert.

**Figur 2** stellt eine Draufsicht auf das in der Figur 1 gezeigte Lanzensystem 9 dar. Innerhalb eines Kessels 1 befinden sich Heizflächen 10 auf denen oder in deren Nähe oberhalb ein Lanzensystem 9 angeordnet ist. Das Lanzensystem weist ein Innenrohr 16 und ein Außenrohr 17 auf. Erfindungsgemäß ist lediglich ein einziges Innenrohr 16 in einem Außenrohr 17 enthalten. In der außerhalb des Kessels 1 liegenden Mischkammer 15 (im äußeren Abschnitt 21 des Lanzensystems) wird Reduktionsmittel 13 mittels eines Treibmittels 14 verteilt. Handelt es sich um ein in einer Flüssigkeit gelöstes Reduktionsmittel, so wird es so zerstäubt. Gleichzeitig wird in die Mischkammer 15 ein Teil des im Prozess benötigten Fluids 7 eingeführt, bei dem es sich in einer vorteilhaften Ausführung um Ausbrandluft 7 handelt. Die Zuführung der Ausbrandluft kann beispielsweise auch tangential in die Mischkammer 15 erfolgen, um die Vermischung zu verbessern. Das vermischte Fluid bestehend aus Treibmittel 14, Reduktionsmittel 13 und Ausbrandluft 7 verlässt die Mischkammer 15 und gelangt in das Innenrohr 16. Im inneren Abschnitt 20 des Lanzensystems 9, welcher innerhalb des Kessels 1 angeordnet ist, verlässt das Gemisch in Strömungsrichtung nach und nach durch die Öffnungen 18 das Innenrohr 16 und gelangt in den Zwischenraum 22 zwischen dem Innenrohr 16 und dem Außenrohr 17. Die Öffnungen 18 im Innenrohr 16 sind so dimensioniert, dass eine über der Länge des Innenrohrs 16 gleichmäßige Verteilung in den Zwischenraum 22 zwischen Innenrohr 16 und Außenrohr 17 erfolgt.

In das Außenrohr 17 wird ebenfalls ein Teil im Prozess benötigtes Fluids 6 zugeführt, in das das aus dem Innenrohr 16 austretende Gemisch eingebracht und damit im Zwischenraum 22 vermischt wird, bevor es gemeinsam das Außenrohr 17 durch die dafür vorgesehenen Öffnungen 19 in den umgebenden Verbrennungsgasstrom 4 verlässt. Die Öffnungen 19 des Außenrohrs 17 sind so dimensioniert, dass über der Länge des Außenrohrs 17 eine möglichst gleichmäßige Ausströmung in das umgebende Verbrennungsgas 4 erfolgt.

Die Öffnungen 18 des Innenrohrs 16 können auch tangential aus dem Innenrohr 16 geführt werden, um im Zwischenraum 22 zwischen Außen- und Innenrohr eine bessere Vermischung zu erreichen. Ebenso können die Öffnungen 18 auch eine Vielzahl von Bohrungen sein, die durch ihre Vielzahl eine gute Vermischung mit dem in das Außenrohr 17 strömende Medium 6 erzielen.

Gemäß der vorliegenden Erfindung wird die vollständige Verdampfung erreicht, indem das Reduktionsmittel zunächst mit heißem Oxidationsmittel (vorzugsweise Luft) vermischt in ein Innenrohr 16 geführt wird, über die ersten Austrittsöffnungen 18 anschließend in den Zwischenraum 22 überführt wird, der zwischen dem Innenrohr 16 und dem Außenrohr 17 liegt, im Zwischenraum 22 dort nochmals mit heißem Oxidationsmittel (vorzugsweise Luft) vermischt wird und danach das Lanzensystem 9 über die zweiten Austrittsöffnungen 19 im Außenrohr 17 verlässt.

Um die (Rest-)Verdampfung des Reduktionsmittels im Zwischenraum 22 zu erreichen, münden erfindungsgemäß die ersten Austrittsöffnungen 18 des Innenrohrs 16 in den Zwischenraum 22. Dies bedeutet, dass die zweiten Austrittsöffnungen 19 des Außenrohrs 17 bezüglich der ersten Austrittsöffnungen 18 des Innenrohrs 16 versetzt angeordnet sind. In Figur 2 sind die ersten Austrittsöffnungen 18 schematisch in Form von Röhrchen oder Stutzen dargestellt, deren Achsen rechtwinkelig zur Längsachse des Innenrohrs 16 bzw. des Lanzensystems 9 stehen. Die Achse einer jeden ersten Austrittsöffnung 18 ist auf die Innenwand des Außenrohrs 17 gerichtet. Dies verhindert, dass das aus der ersten Austrittsöffnung 18 austretende Fluid direkt auch durch die zweite Austrittsöffnung 19 gedüst wird, sondern stattdessen das Reduktionsmittel zunächst im Zwischenraum 22 mit dem zusätzlich dort zugeführten Oxidationsmittel 6 vermischt wird und vollständig im Zwischenraum 22 verdampft werden kann, bevor es das Außenrohr 17 verlässt.

Wie erwähnt, schneidet die Achse einer jeden ersten Austrittsöffnung 18 die Innenwand des Außenrohrs 17 an einem geschlossenen Wandabschnitt des Außenrohrs 17. Der Abstand des Schnittpunkts der Achse einer gegebenen bzw. beliebigen ersten Austrittsöffnung 18 des Innenrohrs 16 zum Rand der nächstgelegenen zweiten Austrittsöffnung 19 des Außenrohrs 17 beträgt mindestens das 1,5-fache des Radius der jeweiligen ersten Austrittsöffnung 18.

**Figur 3** zeigt eine bevorzugte Anordnung mehrerer Lanzensysteme 9 auf oder in der Nähe von Heizflächenrohren 10. In der dargestellten Ausführungsform sind die Austrittsöffnungen 19 des Außenrohrs 17 gegenüberliegend angeordnet, wobei die Austrittsöffnungen 19 im Freiraum zwischen den einzelnen Heizflächenrohren zu liegen kommen.

**Figur 4** zeigt eine andere bevorzugte Anordnung mehrerer Lanzensysteme 9 auf oder in der Nähe von Heizflächenrohren 10. In der dargestellten Ausführungsform sind die Austrittsöffnungen 19 des Außenrohrs 17 gegenüberliegend versetzt (kämmend) angeordnet.

### Bezugszeichenliste

- 1: Kessel / Feuerraum
- 2: Brennstoff
- 3: Verbrennungsluft
- 4: Verbrennungsgas
- 5: Oxidationsmittel/Ausbrandluft
- 6: Oxidationsmittel/Ausbrandluft innerhalb des Außenrohrs (Zwischenraum zwischen Innenrohr und Außenrohr)
- 7: Oxidationsmittel/Ausbrandluft innerhalb des Innenrohrs
- 8: Reduktionsmittel und Treibmittel
- 9: Lanzensystem
- 10: Heizfläche
- 11: Heizfläche
- 12: Heizfläche
- 13: Reduktionsmittel
- 14: Treibmittel
- 15: außen liegende Mischkammer
- 16: Innenrohr
- 17: Außenrohr
- 18: Austrittsöffnung(en) des Innenrohrs
- 19: Austrittsöffnung(en) des Außenrohrs
- 20: innerer Abschnitt
- 21: äußerer Abschnitt
- 22: Zwischenraum
- 23: Innenraum des Innenrohrs

## Patentansprüche

1. Ein Lanzensystem (9) zur Einführung von Reduktionsmitteln in einen Kessel (1) zur selektiven nichtkatalytischen Reduktion von Stickoxiden in Verbrennungsgasen, mit einem inneren Abschnitt (20) konstruiert, um innerhalb des Kessels (1) angeordnet zu werden, und einem äußeren Abschnitt (21) konstruiert, um außerhalb des Kessels (1) angeordnet zu werden, das Lanzensystem (9) ein Innenrohr (16) und ein Außenrohr (17) aufweist, und zumindest entlang des inneren Abschnitts (20) des Lanzensystems (9) das Innenrohr (16) innerhalb des Außenrohrs (17) angeordnet ist, wodurch ein Zwischenraum (22) zwischen der äußeren Wand des Innenrohrs (16) und der inneren Wand des Außenrohrs (17) ausgebildet wird,
wobei entlang des Innenrohrs (16) eine Vielzahl von ersten Austrittsöffnungen (18) in der Umfangswand des Innenrohrs (16) angeordnet ist, und
entlang des Außenrohrs (17) eine Vielzahl von zweiten Austrittsöffnungen (19) in der Umfangswand des Außenrohrs (17) angeordnet ist,
die ersten Austrittsöffnungen (18) des Innenrohrs (16) in den Zwischenraum (22) münden,
der Innenraum (23) des Innenrohrs (16) über die ersten Austrittsöffnungen (18) des Innenrohrs (16) mit dem Zwischenraum (22) in fluider Kommunikation steht und der Zwischenraum (22) über die zweiten Austrittsöffnungen (19) des Außenrohrs (17) mit der Außenseite in fluider Kommunikation steht,
**dadurch gekennzeichnet, dass** die Achsen einer jeden ersten Austrittsöffnung (18) auf die Innenwand des Außenrohrs (17) an einem geschlossenen Wandabschnitt des Außenrohrs (17) treffen.

2. Das Lanzensystem (9) gemäß Anspruch 1, **dadurch gekennzeichnet, dass** das Lanzensystem (9) konstruiert ist,
a) ein Gemisch enthaltend Reduktionsmittel und Oxidationsmittel durch den Innenraum (23) des Innenrohrs (16) zuzuführen und von dort über die ersten Öffnungen (18) in den Zwischenraum (22) zwischen Innenrohr (16) und Außenrohr (17) zu leiten; sowie
b) weiteres Oxidationsmittel in den Zwischenraum (22) zwischen Innenrohr (16) und Außenrohr (17) getrennt zuzuführen;
c) das Gemisch enthaltend Reduktionsmittel und Oxidationsmittel aus a) und das weitere Oxidationsmittel aus b) im Zwischenraum (22) zu vermischen; und
d) das Gemisch aus c) vom Zwischenraum (22) durch die zweiten Öffnungen (19) aus dem Außenrohr austreten zu lassen.

3. Das Lanzensystem (9) gemäß Anspruch 1 oder 2, **dadurch gekennzeichnet, dass** im äußeren Abschnitt (21) des Lanzensystems eine Mischkammer (15) angeordnet ist, die mit dem Innenraum (23) des Innenrohrs (16) in fluider Kommunikation steht und konstruiert ist diesen Innenraum (23) mit einem Fluid enthaltend das Reduktionsmittel zu versorgen, wobei die Mischkammer (15) eine Zufuhr (13) für das Reduktionsmittel und eine Zufuhr (7) für ein gasförmiges Oxidationsmittel aufweist.

4. Das Lanzensystem (9) gemäß Anspruch 3, **dadurch gekennzeichnet, dass** in der Mischkammer (15) Mittel angeordnet sind, insbesondere Leitbleche oder Drallkörper, um die Vermischung des Fluids enthaltend das Reduktionsmittel mit dem über die Zufuhr (7) zugeführten gasförmigen Oxidationsmittel zu verbessern.

5. Das Lanzensystem (9) gemäß irgendeinem der Ansprüche 1 bis 4, **dadurch gekennzeichnet, dass** die jeweilige Achse einer ersten Austrittsöffnung (18) des Innenrohrs (16) wie folgt ausgerichtet ist:
i) radial; oder
ii) radial in Richtung der Strömung geneigt; oder
iii) tangential im rechten Winkel zur Längsachse des Innenrohrs (16); oder
iv) tangential in Richtung der Strömung des Zwischenraums (22) geneigt.

6. Das Lanzensystem (9) gemäß irgendeinem der Ansprüche 1 bis 5, **dadurch gekennzeichnet, dass** der Abstand zwischen Innenrohr (16) und Außenrohr (17) durch Abstandhalter aufrechterhalten wird, vorzugsweise ausgewählt aus der Gruppe bestehend aus Stiften, Stangen, Stegen, Leitblechen; wobei die Abstandshalter entweder auf der Außenseite des Innenrohrs (16) befestigt sind, und vorzugsweise nicht an der Innenseite des Außenrohrs (17) befestigt sind, oder die Abstandshalter auf der Innenseite des Außenrohrs (17) befestigt sind, und vorzugsweise nicht an der Außenseite des Innenrohrs (16) befestigt sind.

7. Das Lanzensystem (9) gemäß irgendeinem der Ansprüche 1 bis 6, **dadurch gekennzeichnet, dass** in dem Zwischenraum (22) Leitbleche derart angeordnet sind, dass die Strömung innerhalb des Zwischenraums (22) in eine Rotation um das Innenrohr (16) herum versetzt wird.

8. Das Lanzensystem (9) gemäß irgendeinem der Ansprüche 1 bis 7, wobei der Abstand des Schnittpunkts der Achse einer jeden ersten Austrittsöffnung (18) zum Rand der nächstgelegenen zweiten Austrittsöffnung (19) mindestens das 1,5-fache des Radius der jeweiligen ersten Austrittsöffnung (18) beträgt.

9. Kessel (1) mit mindestens einer Zufuhr für Brennstoff (2), mindestens einer Zufuhr für Oxidationsmittel (3, 5), einer oder mehreren Ebenen von Heizflächen (10, 11, 12) und mindestens einem Lanzensystem (9) gemäß irgendeinem der Ansprüche 1 bis 8; wobei der innere Abschnitt (20) des Lanzensystems innerhalb des Kessels (1) angeordnet ist, und der äußere Abschnitt (21) des Lanzensystems (9) außerhalb des Kessels (1) angeordnet ist.

10. Der Kessel (1) gemäß Anspruch 9, sofern abhängig von Ansprüchen 3 bis 8, **dadurch gekennzeichnet, dass** die Mischkammer (15), die Zufuhr (13) für das Reduktionsmittel in die Mischkammer (15) und die Zufuhr (7) für ein gasförmiges Oxidationsmittel in die Mischkammer (15) außerhalb des Kessels (1) angeordnet ist.

11. Der Kessel (1) gemäß Anspruch 9 oder 10, sofern abhängig von Ansprüchen 3 bis 8, **dadurch gekennzeichnet, dass** in der Mischkammer (15) Mittel angeordnet sind, insbesondere Leitbleche oder Drallkörper, um die Vermischung des Fluids enthaltend das Reduktionsmittel mit dem über die Zufuhr (7) zugeführten gasförmigen Oxidationsmittel zu verbessern.

12. Der Kessel (1) gemäß irgendeinem der Ansprüche 9 bis 11, **dadurch gekennzeichnet, dass** die Zufuhr (6) für ein gasförmiges Oxidationsmittel in den Zwischenraum (22) zwischen dem Innenrohr (16) und dem Außenrohr (17) außerhalb des Kessels (1) angeordnet ist.

13. Der Kessel (1) gemäß irgendeinem der Ansprüche 9 bis 12, **dadurch gekennzeichnet, dass** der innere Abschnitt (20) des mindestens einen Lanzensystems (9) gemäß irgendeinem der Maßnahmen a) bis e) angeordnet ist:
a) der innere Abschnitt (20) des Lanzensystems (9) ragt freitragend in das Innere des Kessels (1) hinein;
b) der innere Abschnitt (20) des Lanzensystems (9) liegt auf den Heizflächen (10, 11, 12) auf;
c) der innere Abschnitt (20) des Lanzensystems (9) ist unterhalb der Heizflächen (10, 11, 12) angebracht und an an Tragrohren der Heizflächen (10, 11, 12) angebrachten Halterungen oder an an den Heizflächen (10, 11, 12) angebrachten Halterungen aufgehängt;
d) der innere Abschnitt (20) des Lanzensystems (9) ist freitragend hängend oder an an Tragrohren der Heizflächen (10, 11, 12) angebrachten Halterungen oder an an den Heizflächen angebrachten Halterungen befestigt;
e) der innere Abschnitt (20) des Lanzensystems (9) ist in einer Lücke zwischen zwei Ebenen von Heizflächen (10, 11, 12) angeordnet.

14. Verfahren zur Verringerung der Konzentration von Stickoxiden in einem Verbrennungsgas (4), wobei das Verfahren in einem Kessel (1) gemäß irgendeinem der Ansprüche 9 bis 13 durchgeführt wird, enthaltend die folgenden Schritte:
a) Erzeugen eines Verbrennungsgases (4) in einer Verbrennungszone des Kessels (1), wobei das Verbrennungsgas (4) Stickoxide enthält;
b) Zuführen eines gasförmigen Oxidationsmittels (5), vorzugsweise Luft, in eine Ausbrandzone des Kessels (1) oberhalb und stromabwärts der Verbrennungszone;
c) Injizieren eines selektiven Reduktionsmittels (13) gemeinsam mit einem gasförmigen Oxidationsmittel (7, 6) in den Verbrennungsgasstrom (4) innerhalb des Kessels (1) stromabwärts der Zufuhr des gasförmigen Oxidationsmittels (5) gemäß b);
d) Reaktion des Reduktionsmittels mit Stickoxiden unter Bildung von N₂;
**dadurch gekennzeichnet, dass** das Reduktionsmittel (13) über ein oder mehrere Lanzensysteme (9) in den Kessel (1) eingebracht wird, wobei das Reduktionsmittel mit einem gasförmigen Oxidationsmittel (7) vermischt wird, und in das Innenrohr (16) des jeweiligen Lanzensystems (9) zugeführt wird, anschließend das Reduktionsmittel/Oxidationsmittel-Gemisch aus dem Innenrohr (16) über die ersten Öffnungen (18) in den Zwischenraum (22) zwischen dem Innenrohr (16) und dem Außenrohr (17) geführt wird, im Zwischenraum (22) mit getrennt zugeführtem zusätzlichen Oxidationsmittel, vorzugsweise Luft, vermischt wird, und über die zweiten Öffnungen (19) in den Kessel (1) gelangt, wobei es bei Austritt aus den zweiten Öffnungen (19) vollständig in Gasform vorliegt.

15. Das Verfahren gemäß Anspruch 14, **dadurch gekennzeichnet, dass** das in die Mischkammer (15) zugeführte Oxidationsmittel und das weitere getrennt in den Zwischenraum (22) zugeführte Oxidationsmittel unabhängig voneinander eine Temperatur von 200°C bis 400°C aufweist.

16. Das Verfahren gemäß Anspruch 14 oder 15, **dadurch gekennzeichnet, dass** das Reduktionsmittel bei Austritt aus dem Außenrohr (17) des Lanzensystems (9) auf Verbrennungsgas trifft welches eine Temperatur im Bereich von 900°C bis 1100°C, vorzugsweise von 950°C bis 1050°C aufweist.

## Claims

1. A lance system (9) for introducing reducing agents into a boiler (1) for selective noncatalytic reduction of nitrogen oxides in combustion gases, having an inner portion (20) designed to be disposed within the boiler (1) and an outer portion (21) designed to be disposed outside the boiler (1), the lance system (9) comprising an inner tube (16) and an outer tube (17), wherein the inner tube (16) is arranged within the outer tube (17) at least along the inner portion (20) of the lance system (9), whereby a intermediate space (22) is formed between the outer wall of the inner tube (16) and the inner wall of the outer tube (17),
wherein
along the inner tube (16) a plurality of first outlet openings (18) is arranged in the peripheral wall of the inner tube (16), and along the outer tube (17) a plurality of second outlet openings (19) is arranged in the peripheral wall of the outer tube (17), the first outlet openings (18) of the inner tube (16) open into the intermediate space (22),
the internal space (23) of the inner tube (16) is in fluid communication with the intermediate space (22) via the first outlet openings (18) of the inner tube (16) and the intermediate space (22) is in fluid communication with the outside via the second outlet openings (19) of the outer tube (17),
**characterized in that** the axes of each first outlet opening (18) intersect the inner wall of the outer tube (17) at a closed wall section of the outer tube (17).

2. The lance system (9) according to claim 1, **characterized in that** the lance system (9) is constructed
a) to supply a mixture containing reducing agent and oxidizing agent through the internal space (23) of the inner tube (16) and to lead it from there into the intermediate space (22) between inner tube (16) and outer tube (17) via the first openings (18); and
b) to supply separately further oxidizing agent into the intermediate space (22) between inner tube (16) and outer tube (17);
c) to mix the mixture comprising reducing agent and oxidizing agent from a) and the further oxidizing agent from b) in the intermediate space (22); and
d) to allow the mixture of c) to exit the outer tube from the intermediate space (22) through the second openings (19).

3. The lance system (9) according to claim 1 or 2, **characterized in that** in the outer portion (21) of the lance system a mixing chamber (15) is arranged, which is in fluid communication with the interior space (23) of the inner tube (16) and is constructed to supply said internal space (23) with a fluid containing the reducing agent, said mixing chamber (15) comprising a reducing agent supply (13) and a supply for gaseous oxidizing agent (7).

4. The lance system (9) according to claim 3, **characterized in that** in the mixing chamber (15) means are arranged, in particular baffles or swirler, to improve the mixing of the fluid containing the reducing agent with the gaseous oxidizing agent supplied via the supply (7).

5. The lance system (9) according to any one of claims 1 to 4, **characterized in that** the respective axis of a first outlet opening (18) of the inner tube (16) is oriented as follows:
i) radially; or
ii) inclined radially in the direction of the fluid flow; or
iii) tangentially at right angles to the longitudinal axis of the inner tube (16); or
iv) inclined tangentially in the direction of the fluid flow of the intermediate space (22).

6. The lance system (9) according to any one of claims 1 to 5, **characterized in that** the distance between the inner tube (16) and outer tube (17) is maintained by spacers, preferably selected from the group consisting of pins, rods, webs, baffles; the spacers being fixed either on the outside of the inner tube (16) and preferably not fixed to the inside of the outer tube (17) or the spacers being fixed on the inside of the outer tube (17) and preferably not fixed to the outside of the inner tube (16).

7. The lance system (9) according to any one of claims 1 to 6, **characterized in that** baffles are arranged in the intermediate space (22) such that the fluid flow within the intermediate space (22) is set in rotation about the inner tube (16).

8. The lance system (9) according to any one of claims 1 to 7, **characterized in that** the distance of the intersection point of the axis of each first outlet opening (18) to the edge of the nearest second outlet opening (19) is at least 1.5 times the radius of the respective first outlet opening (18).

9. A boiler (1) comprising at least one fuel supply (2), at least one oxidizing agent supply (3, 5), one or more levels of heating surface (10, 11, 12) and at least one lance system (9) according to any one of claims 1 to 8; wherein the inner portion (20) of the lance system is disposed within the boiler (1) and the outer portion (21) of the lance system (9) is disposed outside the boiler (1).

10. The boiler (1) according to claim 9, as far as dependent on claims 3 to 8, **characterized in that** the mixing chamber (15), the reducing agent supply (13) into the mixing chamber (15) and the gaseous oxidizing agent supply (7) into the mixing chamber (15) are disposed outside of the boiler (1).

11. The boiler (1) according to claim 9 or 10, as far as dependent on claims 3 to 8, **characterized in that** in the mixing chamber (15) means are arranged, in particular baffles or swirl body to improve the mixing of the fluid containing the reducing agent with the gaseous oxidizing agent supplied via the supply (7).

12. The boiler (1) according to any one of claims 9 to 11, **characterized in that** the supply (6) for gaseous oxidizing agent into the intermediate space (22) between the inner tube (16) and the outer tube (17) is disposed outside the boiler (1).

13. The boiler (1) according to any one of claims 9 to 12, **characterized in that** the inner portion (20) of the at least one lance system (9) is arranged according to any one of the measures a) to e):
a) the inner portion (20) of the lance system (9) protrudes cantilevered into the interior of the boiler (1);
b) the inner portion (20) of the lance system (9) rests on the heating surfaces (10, 11, 12);
c) the inner portion (20) of the lance system (9) is mounted underneath the heating surfaces (10, 11, 12) and is suspended from brackets attached to support tubes of the heating surfaces (10, 11, 12) or is suspended from brackets attached to the heating surfaces (10, 11, 12);
d) the inner portion (20) of the lance system (9) is cantilevered or fixed to brackets attached to support tubes of the heating surfaces (10, 11, 12) or fixed to brackets attached to the heating surfaces;
e) the inner portion (20) of the lance system (9) is arranged in a gap between two levels of heating surfaces (10, 11, 12).

14. A method for reducing the concentration of nitrogen oxides in a combustion gas (4), wherein the method is carried out in a boiler (1) according to any one of claims 9 to 13, comprising the following steps:
a) generating a combustion gas (4) in a combustion zone of the boiler (1), wherein the combustion gas (4) comprises nitrogen oxides;
b) supplying a gaseous oxidizing agent (5), preferably air, to a burnout zone of the boiler (1) above and downstream of the combustion zone;
c) injecting a selective reducing agent (13) together with a gaseous oxidizing agent (7, 6) into the combustion gas stream (4) within the boiler (1) downstream of the supply of the gaseous oxidizing agent (5) according to b);
d) reaction of the reducing agent with nitrogen oxides to form N₂,
**characterized in that** the reducing agent (13) is introduced into the boiler (1) via one or more lance systems (9), the reducing agent being mixed with a gaseous oxidizing agent (7), and is fed to the inner tube (16) of the respective lance system (9), then the reducing agent/oxidizing agent mixture from the inner tube (16) is fed into the intermediate space (22) between the inner tube (16) and the outer tube (17) via the first openings (18), is mixed in the intermediate space (22) with separately supplied additional oxidizing agent, preferably air, and is passed through the second openings (19) into the boiler (1), wherein it exits through the second openings (19) completely in gaseous form.

15. The method according to claim 14, **characterized in that** the oxidizing agent fed into the mixing chamber (15) and the further oxidizing agent fed separately into the intermediate space (22) independently from each other have a temperature of 200°C to 400°C.

16. The method according to claim 14 or 15, **characterized in that** the reducing agent, when exiting the outer tube (17) of the lance system (9), encounters combustion gas having a temperature in the range of 900°C to 1100°C, preferably 950°C to 1050°C.

## Revendications

1. Système de lance (9) pour introduire des agents réducteurs dans une chaudière (1) en vue de la réduction non catalytique sélective d'oxydes d'azote dans des gaz de combustion, avec une première partie interne (20) construite pour être agencée à l'intérieur de la chaudière (1) et avec une partie externe (21) construite pour être agencée à l'extérieur de la chaudière (1), lequel système de lance (9) comporte un tube interne (16) et un tube externe (17) et dans lequel le tube interne (16) est agencé à l'intérieur du tube externe (17) au moins le long de la partie interne (20) du système de lance (9), ce qui fait qu'un espace intermédiaire (22) est formé entre la paroi externe du tube interne (16) et la paroi interne du tube externe (17),
dans lequel
le long du tube interne (16), une pluralité de premiers orifices de sortie (18) sont agencés dans la paroi périphérique du tube interne (16) et
le long du tube externe (17), une pluralité de deuxièmes orifices de sortie (19) sont agencés dans la paroi périphérique du tube externe (17),
les premiers orifices de sortie (18) du tube interne (16) débouchent dans l'espace intermédiaire (22),
l'espace interne (23) du tube interne (16) est en communication fluidique avec l'espace intermédiaire (22) par l'intermédiaire des premiers orifices de sortie (18) du tube interne (16) et l'espace intermédiaire (22) est en communication fluidique avec le côté extérieur par l'intermédiaire des deuxièmes orifices de sortie (19) du tube externe (17),
**caractérisé en ce que** les axes d'un chaque premier orifice de sortie (18) atteignent la paroi interne du tube externe (17) au niveau d'une partie de paroi fermée du tube externe (17).

2. Système de lance (9) selon la revendication 1, **caractérisé en ce que** le système de lance (9) est construit pour
a) amener un mélange contenant agent réducteur et agent oxydant à travers l'espace interne (23) du tube interne (16) et le conduire de là, par l'intermédiaire des premiers orifices (18), dans l'espace intermédiaire (22) entre tube interne (16) et tube externe (17) ; ainsi que
b) amener séparément de l'agent oxydant supplémentaire dans l'espace intermédiaire (22) entre tube interne (16) et tube externe (17) ;
c) mélanger le mélange contenant agent réducteur et agent oxydant de a) et l'agent oxydant supplémentaire de b) dans l'espace intermédiaire (22) ; et
d) laisser sortir le mélange de c) de l'espace intermédiaire (22) par les deuxièmes orifices (19) hors du tube externe.

3. Système de lance (9) selon la revendication 1 ou 2, **caractérisé en ce qu'**une chambre de mélange (15) est agencée dans la partie externe (21) du système de lance, laquelle chambre de mélange est en communication fluidique avec l'espace interne (23) du tube interne (16) et est construite pour alimenter cet espace interne (23) en un fluide contenant l'agent réducteur,
laquelle chambre de mélange (15) comporte une alimentation (13) pour l'agent réducteur et une alimentation (7) pour un agent oxydant sous forme gazeuse.

4. Système de lance (9) selon la revendication 3, **caractérisé en ce que** des moyens sont agencés dans la chambre de mélange (15), en particulier des tôles déflectrices ou des corps à tourbillons, afin d'améliorer le mélange du fluide contenant l'agent réducteur et l'agent oxydant sous forme gazeuse amené via l'alimentation (7).

5. Système de lance (9) selon l'une quelconque des revendications 1 à 4, **caractérisé en ce que** l'axe respectif d'un premier orifice de sortie (18) du tube interne (16) est orienté comme suit :
i) de façon radiale ; ou
ii) de façon radiale incliné dans la direction de l'écoulement ; ou
iii) tangentiellement en angle droit par rapport à l'axe longitudinal du tube interne (16) ; ou
iv) tangentiellement incliné dans la direction de l'écoulement de l'espace intermédiaire (22).

6. Système de lance (9) selon l'une quelconque des revendications 1 à 5, **caractérisé en ce que** la distance entre tube interne (16) et tube externe (17) est maintenue par des écarteurs, choisis de préférence dans le groupe constitué des broches, barres, traverses, tôles déflectrices ;
dans lequel ou bien les écarteurs sont fixés sur le côté extérieur du tube interne (16), et de préférence pas au niveau du côté intérieur du tube externe (17), ou bien les écarteurs sont fixés sur le côté intérieur du tube externe (17), et de préférence pas au niveau du côté extérieur du tube interne (16).

7. Système de lance (9) selon l'une quelconque des revendications 1 à 6, **caractérisé en ce que** des tôles déflectrices sont agencées dans l'espace intermédiaire (22) de telle sorte que l'écoulement à l'intérieur de l'espace intermédiaire (22) est mis en rotation autour du tube interne (16).

8. Système de lance (9) selon l'une quelconque des revendications 1 à 7, dans lequel la distance de l'intersection de l'axe d'un chaque premier orifice de sortie (18) au bord du deuxième orifice de sortie (19) le plus proche est égale à au moins 1,5 fois le rayon du premier orifice de sortie (18) respectif.

9. Chaudière (1) avec au moins une alimentation en combustible (2), au moins une alimentation en agent oxydant (3, 5), un ou plusieurs plans de surfaces chauffantes (10, 11, 12) et au moins un système de lance (9) selon l'une quelconque des revendications 1 à 8 ; dans laquelle la partie interne (20) du système de lance est agencée à l'intérieur de la chaudière (1) et la partie externe (21) du système de lance (9) est agencée à l'extérieur de la chaudière (1).

10. Chaudière (1) selon la revendication 9, dans la mesure où celle-ci est dépendante des revendications 3 à 8, **caractérisée en ce que** la chambre de mélange (15), l'alimentation (13) en agent réducteur dans la chambre de mélange (15) et l'alimentation (7) en agent oxydant sous forme gazeuse dans la chambre de mélange (15) sont agencées à l'extérieur de la chaudière (1).

11. Chaudière (1) selon la revendication 9 ou 10, dans la mesure où celle-ci est dépendante des revendications 3 à 8, **caractérisée en ce que** des moyens sont agencés dans la chambre de mélange (15), en particulier des tôles déflectrices ou des corps à tourbillons, afin d'améliorer le mélange du fluide contenant l'agent réducteur avec l'agent oxydant sous forme gazeuse amené via l'alimentation (7).

12. Chaudière (1) selon l'une quelconque des revendications 9 à 11, **caractérisée en ce que** l'alimentation (6) en agent oxydant sous forme gazeuse dans l'espace intermédiaire (22) entre le tube interne (16) et le tube externe (17) est agencée à l'extérieur de la chaudière (1).

13. Chaudière (1) selon l'une quelconque des revendications 9 à 12, **caractérisée en ce que** la partie interne (20) de l'au moins un système de lance (9) est agencée selon l'une quelconque des dispositions a) à e) :
a) la partie interne (20) du système de lance (9) dépasse en porte-à-faux à l'intérieur de la chaudière (1) ;
b) la partie interne (20) du système de lance (9) repose sur les surfaces chauffantes (10, 11, 12) ;
c) la partie interne (20) du système de lance (9) est placée en dessous des surfaces chauffantes (10, 11, 12) et est suspendue à des fixations placées au niveau de tubes porteurs des surfaces chauffantes (10, 11, 12) ou à des fixations placées au niveau des surfaces chauffantes (10, 11, 12) ;
d) la partie interne (20) du système de lance (9) est accrochée en porte-à-faux ou est fixée à des fixations placées au niveau de tubes porteurs des surfaces chauffantes (10, 11, 12) ou à des fixations placées au niveau des surfaces chauffantes ;
e) la partie interne (20) du système de lance (9) est agencée dans un vide entre deux plans de surfaces chauffantes (10, 11, 12).

14. Procédé de réduction de la concentration en oxydes d'azote dans un gaz de combustion (4), lequel procédé est mis en oeuvre dans une chaudière (1) selon l'une quelconque des revendications 9 à 13, contenant les étapes suivantes :
a) production d'un gaz de combustion (4) dans une zone de combustion de la chaudière (1), lequel gaz de combustion (4) contient des oxydes d'azote ;
b) alimentation en agent oxydant sous forme gazeuse (5), de préférence de l'air, dans une zone de fin de combustion de la chaudière (1) au-dessus et en aval de la zone de combustion ;
c) injection d'un agent réducteur sélectif (13) conjointement à un agent oxydant sous forme gazeuse (7, 6) dans le flux de gaz de combustion (4) à l'intérieur de la chaudière (1) en aval de l'alimentation en agent oxydant sous forme gazeuse (5) selon b) ;
d) réaction de l'agent réducteur avec des oxydes d'azote avec formation de N₂ ;
**caractérisé en ce que** l'agent réducteur (13) est introduit dans la chaudière (1) via un ou plusieurs systèmes de lance (9), dans lequel l'agent réducteur est mélangé à un agent oxydant sous forme gazeuse (7), et amené dans le tube interne (16) du système de lance (9) respectif, puis le mélange agent réducteur et agent oxydant est conduit du tube interne (16), via les premiers orifices (18), dans l'espace intermédiaire (22) entre le tube interne (16) et le tube externe (17), est mélangé dans l'espace intermédiaire (22) avec un agent oxydant supplémentaire amené séparément, de préférence de l'air, et arrive dans la chaudière (1) via les deuxièmes orifices (19), ledit agent se présentant complètement sous forme gazeuse à sa sortie des deuxièmes orifices (19).

15. Procédé selon la revendication 14, **caractérisé en ce que** l'agent oxydant amené dans la chambre de mélange (15) et l'agent oxydant supplémentaire amené séparément dans l'espace intermédiaire (22) présentent, indépendamment l'un de l'autre, une température comprise entre 200 °C et 400 °C.

16. Procédé selon la revendication 14 ou 15, **caractérisé en ce que** l'agent réducteur à sa sortie du tube externe (17) du système de lance (9) arrive sur le gaz de combustion qui est à une température comprise dans une plage de 900 °C à 1 100 °C, de préférence de 950 °C à 1 050 °C.
